# EUROPÄISCHE PATENTSCHRIFT

(11) **EP 3 515 717 B1**
(45) Veröffentlichungstag und Bekanntmachung des Hinweises auf die Patenterteilung: **03.11.2021**
(21) Anmeldenummer: 17771745.1
(22) Anmeldetag: 20.09.2017
(51) Int. Cl.: B42C 1/12, B42C 9/00, B42C 11/04, B42C 19/02, B42C 19/08, B65H 39/11

(54) **ZUSAMMENSTELLVORRICHTUNG UND VERFAHREN ZUM VEREINZELN UND SORTIEREN VON DOPPELSEITEN**
COLLATING APPARATUS AND METHOD FOR SEPARATING AND SORTING DOUBLE PAGES
DISPOSITIF DE REGROUPEMENT ET PROCÉDÉ PERMETTANT DE SÉPARER ET DE TRIER DES DOUBLES PAGES

(30) Priorität: 20.09.2016 DE 102016218044
(43) Veröffentlichungstag der Anmeldung: 31.07.2019
(73) Patentinhaber: Bundesdruckerei GmbH, 10969 Berlin (DE)
(72) Erfinder: GÜMMER, Andreas, 27308 Hohenaverbergen (DE); HENSCHEL, Henry, 15569 Woltersdorf (DE); ISENSEE, Dennis, 31698 Lindhorst (DE); ZERBEL, James, 13437 Berlin (DE); OJDANIC, Darko, 28357 Bremen (DE); HERWIG, Hans-Georg, 30823 Garbsen (DE); KRAMPERTZ, Ingolf, 30823 Garbsen (DE); TIELKER, Florian, 31655 Stadthagen (DE)
(74) Vertreter: Richardt Patentanwälte PartG mbB
(86) Internationale Anmeldenummer: PCT/EP2017/073736
(87) Internationale Veröffentlichungsnummer: WO 2018/054950

(56) Entgegenhaltungen:
- DE-A1- 2 851 257

## Beschreibung

Die Erfindung betrifft eine Zusammenstellvorrichtung und ein Verfahren zum Vereinzeln und Sortieren von Doppelseiten für ein buchförmiges Ausweis-, Wert- oder Sicherheitsdokuments. Die Erfindung betrifft des Weiteren ein Verfahren und System zur Herstellung eines buchförmiges Ausweis-, Wert- oder Sicherheitsdokuments.

Buchartige Ausweis-, Wert- oder Sicherheitsdokumente, beispielsweise Reisepässe, bestehen aus einem Einband, und einem durch den Einband geschützten Passbuchblock, der personen- und/oder dokumentenspezifische Informationen aufweist.

Der Passbuchblock weist mehrere Doppelseiten sowie eine Datenkarte auf. Die Datenkarte ist beispielsweise eine Kunststoff- oder papierbasierte Karte, auf der personen- und/oder dokumentenspezifische Informationen wie ein Passbild, Name oder Adresse des Nutzers oder eine Ausweisnummer aufgebracht sind, insbesondere auch in maschinenlesbarer Form. Die Doppelseiten können weitere personen- und/oder dokumentenspezifische Informationen enthalten oder beispielsweise als Visaseiten zur Aufnahme von Visastempel ausgebildet sein. Das Ausweis-, Wert- oder Sicherheitsdokument, insbesondere die Datenkarte, kann einen Chip aufweisen, auf dem personen- und/oder dokumentenspezifische Informationen gespeichert sind.

An einem Rand der Datenkarte ist eine flexible Lasche vorgesehen. Die Lasche ist entlang einer Naht mit den Doppelseiten sowie einem die Doppelseiten und die Datenkarte umschließenden Vorblatt miteinander zum Passbuchblock vernäht. Zum Schutz der Naht ist üblicherweise ein Fälzelband entlang der Naht vorgesehen. Buchförmige Ausweis-, Wert- oder Sicherheitsdokumente dieser Art werden üblicherweise hergestellt, indem der Passbuchblock zusammengestellt und vernäht wird. Anschließend wird der Passbuchblock mit dem Einband verklebt und der so entstandene Passbuchrohling gefaltet. Die Doppelseiten des Passbuchblocks werden aus einem Papierbogen erstellt, der bedruckt und/oder personalisiert und anschließend in mehrere Doppelseiten geschnitten wird. Die so entstandenen Doppelseiten werden anschließend zu einem Stapel zusammengetragen.

DE 28 51 257 A1 offenbart den Oberbegriff des Anspruchs 1.

Aufgabe der Erfindung ist es, eine Vorrichtung und ein Verfahren zum Vereinzeln und Sortieren von Doppelseiten für ein buchförmiges Ausweis-, Wert- oder Sicherheitsdokument bereitzustellen, die eine individuelle Sortierung der Doppelseiten ermöglichen. Aufgabe der Erfindung ist es des Weiteren, ein Verfahren und ein System zur Herstellung eines buchförmiges Ausweis-, Wert- oder Sicherheitsdokuments bereitzustellen, die eine individuelle Herstellung eines buchförmiges Ausweis-, Wert- oder Sicherheitsdokuments ermöglichen.

Die der Erfindung zugrunde liegenden Aufgaben werden mit den Merkmalen der unabhängigen Patentansprüche gelöst. Ausführungsformen der Erfindung sind in den abhängigen Ansprüchen angegeben.

Ausführungsformen der Erfindung sind besonders vorteilhaft, da mit der erfindungsgemäßen Vorrichtung beziehungsweise dem erfindungsgemäßen Verfahren ein schnelles und individuelles Zusammentragen beziehungsweise Sammeln von mehreren bereitgestellten Doppelseitenstapeln zu einem Stapel erfolgen kann. Die Doppelseiten werden durch die Ablageeinrichtung vorsortiert und in einer festgelegten Reihenfolge in die Sammelablagen eingelegt, so dass die in einer Sammelablage eingelegten Doppelseiten eine definierte Sortierung aufweisen. Anschließend können diese Doppelseitenstapel durch die erfindungsgemäße Vorrichtung zusammengetragen werden, so dass die Doppelseiten in einer gewünschten Sortierung in einem Stapel vorliegen.

Unter einem "Ausweis-, Wert- oder Sicherheitsdokument" wird im Folgenden ein papier- und/oder kunststoffbasiertes Dokument verstanden, auf dem personenspezifische und/oder dokumentenspezifische Informationen optisch lesbar aufgebracht sind, die eine Identifizierung des Nutzers oder des Dokumentes, beispielsweise für die Freigabe und Nutzung bestimmter Dienste oder Funktionen ermöglicht. Darunter fallen zum Beispiel Ausweisdokumente, insbesondere Reisepässe, Personalausweise, Visa sowie Führerscheine, Fahrzeugscheine, Fahrzeugbriefe, Firmenausweise, Gesundheitskarten oder andere ID-Dokumente sowie auch Frachtbriefe oder sonstige Berechtigungsnachweise. Beispielsweise kann das Dokument auch ein Wertgutschein oder eine Zugangskarte sein. Das Dokument kann einen Chip oder andere elektronische Bauteile aufweisen, insbesondere für die Speicherung personenspezifische und/oder dokumentenspezifische Informationen.

Unter einer "Datenkarte" wird im Folgenden eine in einem Buchblock eines Ausweis-, Wert oder Sicherheitsdokument angeordnete papier- oder kunststoffbasierte Karte verstanden, auf der personenspezifische und/oder dokumentenspezifische Informationen optisch lesbar aufgebracht sind, die eine Identifizierung des Nutzers oder des Dokumentes, beispielsweise für die Freigabe und Nutzung bestimmter Dienste oder Funktionen ermöglicht. Die Datenkarte kann einen Chip oder andere elektronische Bauteile aufweisen, insbesondere für die Speicherung personenspezifische und/oder dokumentenspezifische Informationen.

Nach Ausführungsformen der Erfindung ist eine Vorrichtung zum Vereinzeln und Sortieren von Doppelseiten für ein buchförmiges Ausweis-, Wert- oder Sicherheitsdokument vorgesehen, insbesondere als Teil einer Vorrichtung zum Zusammenstellen von Doppelseiten für einen Passbuchblock eines Ausweis-, Wert- oder Sicherheitsdokument. Das Ausweis-, Wert- oder Sicherheitsdokument weist einen Einband sowie einen Passbuchblock umfassend eine Datenkarte, mehrere Doppelseiten, ein Vorblatt und ein Fälzelband auf. Die Datenkarte weist eine entlang eines Randes mit der Datenkarte verbundene flexible Lasche auf, wobei die Datenkarte mit der flexiblen Lasche, die Doppelseiten, das Vorblatt und das Fälzelband mit einer Naht miteinander vernäht sind. Der Einband ist mit einer Innenseite flächig mit einer Außenseite des Vorblattes verklebt. Die Vorrichtung weist auf:
- Eine Ablageeinrichtung zur Bereitstellung und Ausgabe von vereinzelten Doppelseiten ,
- eine Sammeleinrichtung, zur Aufnahme der Doppelseiten aus der Ablageeinrichtung, und
- einer Entnahmeeinrichtung,

Die Sammeleinrichtung weist mehrere Sammelablagen für jeweils mehrere aus der Ablageeinrichtung ausgegebene Doppelseiten auf, wobei die Sammelablagen eine Empfangsöffnung und eine Ausgabeöffnung aufweisen. Die Sammelablagen sind zwischen einer Ausgangsposition und einer Sammelposition bewegbar, wobei die Sammelablagen in der Ausgangsposition in einer Sammelrichtung hintereinander, insbesondere in einer Ebene, angeordnet sind und in der Sammelposition übereinander angeordnet sind und die Ausgabeöffnungen in einer senkrecht zur Sammelrichtung stehenden Ebene angeordnet sind. Die Entnahmevorrichtung ist zur Entnahme der Doppelseiten aus den Sammelablagen in der Sammelposition der Sammelablagen ausgebildet.

Die Ablageeinrichtung weist beispielsweise mehrere in Sammelrichtung hintereinander angeordnete Ausgabeöffnungen auf, wobei jeder Sammelablage eine Ausgabeöffnung zugeordnet ist. Die Sammelablagen können jeweils die Doppelseiten aus einer Ausgabeöffnung, die Teil einer Ablagebaugruppe sein kann, aufnehmen, wobei die Doppelseiten in einer vorab festgelegten Reihenfolge aus den Ablagebaugruppen in die Sammelablagen abgelegt werden können, so dass eine Sortierung der Doppelseiten erfolgt.

Die Sammelablagen können jeweils eine Ausgabeeinheit zur Übergabe der Doppelseiten an die Entnahmeeinrichtung aufweisen, um eine zuverlässige Übergabe der in den Sammelablagen aufgenommenen Doppelseiten sicherzustellen.

Alternativ oder ergänzend kann die Entnahmeeinrichtung mindestens eine Entnahmeeinheit zur Entnahme der Doppelseiten aus den Sammelablagen aufweisen, wobei für jede Sammelablage eine Entnahmeeinheit vorgesehen sein kann.

Die Entnahmeeinheit weist beispielsweise einen Greifer auf und die Sammelablagen weisen Aussparungen auf, in die die Greifer eingreifen können. Durch die Aussparungen ist ein Bereich der Doppelseiten freigelegt, an dem der Greifer angreifen kann.

Die Sammelablagen können auch eine in Sammelrichtung verlaufende, sich bis zur Ausgabeöffnung erstreckende Aussparung aufweisen, wobei die Entnahmeeinheit zumindest einen Steg aufweist, der in die Aussparungen eintauchen und in Sammelrichtung relativ zu den Sammelablagen verschiebbar ist. Der Steg hält die Doppelseiten an der Entnahmevorrichtung während die Sammelablagen zurück in die Ausgangsposition bewegt werden.

Vorzugsweise sind eine Führung für die Sammelablagen sowie ein Antrieb zum Bewegen der Sammelablagen entlang der Führung vorgesehen. Die Führung stellt sicher, dass die Sammelablagen zuverlässig zwischen der Ausgangsposition und der Sammelposition bewegt werden.

Die Sammelablagen können in der Sammelposition schräg zur Sammelrichtung angeordnet sein. Dadurch können die Doppelseiten an den unteren Rand der Sammelablagen rutschen, so dass alle Doppelseiten einer Sammelablage die gleiche Position und Ausrichtung haben, wodurch die Entnahme der Doppelseiten, insbesondere mit einem Greifer, vereinfacht wird.

Für jede Sammeleinrichtung kann eine Laufschiene vorgesehen sein, auf der ein Schlitten in Sammelrichtung verschiebbar gelagert sind, wobei die Sammelablagen jeweils verschwenkbar auf dem Schlitten gelagert sind. Für jede Sammelablage ist eine im Wesentlichen in Sammelrichtung verlaufende individuelle Steuerschiene vorgesehen ist, wobei an jeder Sammelablage ein Steuerelement vorgesehen ist, das mit der der Sammelablage zugeordneten Steuerschiene derart zusammenwirkt, dass beim Verschieben der Sammelablage von der Ausgangsposition in die Sammelposition ein Verschwenken der Sammelablage um den Schlitten erfolgt.

Für jede Sammelablage kann des Weiteren eine Führungsschiene vorgesehen sein, in der ein Führungselement zwischen einer Anfangsposition und einer Endposition verschiebbar gelagert ist, wobei ein Übersetzungsgestänge vorgesehen ist, dass das Führungselement mit dem Schlitten der jeweiligen Sammelablage verbindet. Die einzelnen Führungselemente der Sammelablagen sind so miteinander gekoppelt sind, dass ein gleichzeitiges Verschieben der Führungselemente zwischen der Anfangsposition und der Endposition erfolgt. Des Weiteren sind die Führungsschienen so ausgebildet sind, dass sich die Sammelablagen in der Anfangsposition der Führungselemente in der Ausgangsposition befinden und in der Endposition der Führungselemente sich die Sammelablagen in der Sammelposition befinden und die Schlitten unmittelbar aneinander anliegen.

Der Abstand der Führungsschienen von den Steuerschienen nimmt jeweils in Richtung von der Anfangsposition zur Endposition zu.

Die Führungselemente sind beispielsweise über Gestänge miteinander gekoppelt.

Der Antrieb der Sammelablagen ist vorzugsweise an einem der Schlitten angeordnet.

Die Empfangsöffnungen können an der Oberseite der Sammelablagen vorgesehen sein, so dass die Doppelseiten aus den Ausgabeöffnungen in die Sammelablage hineinfallen können. Die Ausgabeöffnungen sind vorzugsweise am in Sammelrichtung vorderen Rand der Sammelablagen vorgesehen, so dass alle in einer Sammelablage vorhandenen Doppelseiten gleichzeitig ausgegeben oder beispielsweise mit einem Greifer erfasst werden können.

Optional kann die Vorrichtung des Weiteren aufweisen:
- eine Zuführeinrichtung zur Bereitstellung vereinzelter Doppelseiten,
- eine Übergabeeinrichtung zur Übergabe der vereinzelten Doppelseiten an eine Ablageeinrichtung, und
- eine Steuerung.

Die Ablageeinrichtung oder die Ablagebaugruppen sind derart bewegbar, dass die Ausgabeöffnungen der einzelnen Ablagen jeweils in einer Ebene mit der ebenen Auflage der Übergabeeinrichtung angeordnet sind, und derart bewegbar, dass sich die die Ausgabeöffnungen auf Höhe der Sammeleinrichtung befinden. Die Übergabeeinrichtung weist eine ebene Auflage auf, wobei die Doppelseiten auf der ebenen Auflage in einer von der Zuführeinrichtung zur Ablageeinrichtung gerichteten Transportrichtung hintereinander und nebeneinander bereitstellbar sind. Die Anzahl der nebeneinander angeordneten Doppelseiten entspricht der Anzahl der Ablagebaugruppe oder ist geringer ist als diese. Die Ablageeinrichtung weisen zumindest zwei nebeneinander angeordnete Ablagebaugruppen mit jeweils zumindest zwei übereinander angeordneten Ablagen auf, wobei jede Ablage eine zur Übergabeeinrichtung weisende Aufnahmeöffnung und eine entgegengesetzt angeordnete, zur Sammeleinrichtung weisende Ausgabeöffnung aufweist. Die Steuerung ist konfiguriert zur Zuordnung der einzelnen Doppelseiten zu den einzelnen Ablagen in Abhängigkeit von einer festgelegten oder empfangenen Sortierreihenfolge, wobei die Steuerung die Ablageeinrichtung oder die Ablagebaugruppen derart ansteuert, dass sich die den jeweils in Transportrichtung vorderen Doppelseiten zugeordneten Ablagen in einer Ebene mit der ebenen Auflage der Übergabeeinrichtung befinden.

Die Doppelseiten können vor dem Zuschneiden personalisiert und/oder bedruckt werden. Anschließend wird der Papierbogen in Längs- und Querrichtung in mehrere Doppelseiten unterteilt, die neben- und hintereinander bereitgestellt werden. Das Drucken bzw. das Personalisieren erfolgt vor dem Zerschneiden, da die Handhabung des gesamten Papierbogens einfacher ist, insbesondere bei einem beidseitigen Druck, bei dem der Papierbogen vollständig oder abschnittsweise gewendet werden muss. Vorzugsweise erfolgt das Bedrucken im Randbereich des Papierbogens. Insbesondere bei einem beidseitigen Druck muss so nicht der gesamte Papierbogen gewendet werden. Dies führt aber dazu, dass die Doppelseiten in einer beliebigen Sortierung neben- und hintereinander bereitgestellt werden. Die Vorrichtung ermöglicht eine einfache Sortierung der bereitgestellten Doppelseiten in einer beliebig festgelegten Reihenfolge. Zunächst wird die Reihenfolge der Doppelseiten festgelegt, wobei jede Doppelseite einer Ablage zugeordnet wird. Anschließend werden die Ablagebaugruppen derart bewegt, dass die Ablagen, die den jeweils vorderen, also den Ablagebaugruppen am nächsten liegenden Doppelseiten zugeordnet sind, sich mit ihren Aufnahmeöffnungen auf Höhe der Übergabeeinrichtung befinden und die jeweils vorderen Doppelseiten in die jeweiligen Ablagen einsortiert. Dieser Vorgang wird anschließend für die nachfolgenden Doppelseiten wiederholt. Sind alle Doppelseiten in die zugeordneten Ablagen einsortiert, können diese über die Ausgabeöffnungen an die Sammeleinrichtung ausgegeben werden, wobei die in einer Ablagebaugruppe einsortierten Doppelseiten jeweils einen Doppelseitenstapel bilden. Die Doppelseitenstapel können abschließend durch die Sammeleinrichtung zu einem Doppelseitenstapel zusammen geschoben werden.

Eine Sortierung kann sowohl bei der Einsortierung der Doppelseiten in die Ablagen wie auch bei der Ausgabe der Doppelseiten an die Sammeleinrichtung erfolgen, so dass eine beliebige Sortierung der Doppelseiten innerhalb eines Doppelseitenstapels erreicht werden kann.

Die Ablagebaugruppen können beliebig bewegbar sein, um die Aufnahmeöffnungen auf Höhe der Übergabeeinrichtung bzw. die Ausgabeöffnungen auf Höhe der Sammeleinrichtung zu bewegen. Insbesondere können die Ablagebaugruppen linear bewegbar sein. In einer bevorzugten Ausführungsform sind die Ablagebaugruppen um eine Schwenkachse schwenkbar gelagert und bezüglich der Schwenkachse nebeneinander, insbesondere unmittelbar benachbart, angeordnet. Die Schwenkachse ist auf der zur Sammeleinrichtung weisenden Seite der Ablageeinrichtung vorgesehen. Die Ablagen sind bezüglich der Schwenkachse radial angeordnet, so dass eine platzsparende Anordnung der Ablagen erreicht werden kann.

Die Ablagen können jeweils eine Haltevorrichtung für die Doppelseiten aufweisen. Die Haltevorrichtung fixiert die Doppelseiten nach dem Einsortieren, so dass diese bis zur Ausgabe an die Sammeleinrichtung sicher in den Ablagen gehalten sind.

Um das Einsortieren der Doppelseiten in die Ablagebaugruppen zu beschleunigen, können die Ablagebaugruppen getrennt voneinander bewegbar, insbesondere verschwenkbar, sein. Die jeweils vorderen Doppelseiten können beispielsweise verschiedenen Ablagen der jeweiligen Ablagebaugruppe zugeordnet sein. Da die Baugruppen getrennt voneinander bewegbar sind, können die Ablagebaugruppen einzeln so verschwenkt werden, dass sich die den vorderen Doppelseiten zugeordneten Ablagen jeder Ablagebaugruppe in einer Ebene mit der ebenen Auflage der Übergabeeinrichtung befindet.

Alternativ können die Ablagebaugruppen auch miteinander gekoppelt, insbesondere miteinander verbunden, sein. In dieser Ausführungsform ist nur ein Antrieb für die Ablageeinrichtung erforderlich, wodurch der Steuerungsaufwand reduziert ist. Zudem kann die Ablageeinrichtung kompakter ausgebildet sein. Sind bei einer solchen Ausführungsform die jeweils vorderen Doppelseiten verschiedenen Ablagen der jeweiligen Ablagebaugruppe zugeordnet, wird zunächst eine Doppelseite, deren zugeordnete Ablage sich auf einer Ebene mit der ebenen Auflage der Übergabeeinrichtung befindet, einsortiert. Anschließend werden die gekoppelten Ablagebaugruppen derart verschwenkt, dass sich die einer nächsten vorderen Doppelseite zugeordnete Ablage in einer Ebene mit der ebenen Auflage der Übergabeeinrichtung befindet und diese Doppelseite einsortiert. Dieser Vorgang wird für jede Doppelseite durchgeführt, wobei auch mehrere vordere Doppelseiten gleichzeitig einsortiert werden können, wenn sich die zugeordneten Ablagen der Doppelseiten gleichzeitig in einer Ebene mit der ebenen Auflage der Übergabeeinrichtung befinden.

Die Übergabeeinrichtung kann Transportmittel zur Zuführung der vereinzelten Doppelseiten zu den Ablagen aufweist, wobei die Transportmittel insbesondere Greifer sind, die den einzelnen Ablagebaugruppe zugeordnet sind. Die Transsportmittel ermöglichen eine schnelle und zuverlässige Einsortierung der Doppelseiten in die Ablagen. Durch die Transportmittel können die Doppelseiten sowohl in Transportrichtung in die Ablagen bewegt werden wie auch quer zur Transportrichtung bewegt werden, falls die Ablagebaugruppen quer zur Transportrichtung beabstandet voneinander angeordnet sind.

Die Ablagebaugruppen weisen beispielsweise jeweils eine gemeinsame Ausgabeöffnung für die Ablagen auf. Die Ausgabeöffnung kann so angeordnet sein, dass diese stets auf Höhe der Sammeleinrichtung befindet.

Alternativ kann die Ablagebaugruppe auch separate Ausgabeöffnungen für jede Ablage aufweisen. In dieser Ausführungsform werden die Ablagebaugruppen derart verschwenkt, dass sich jeweils die Ausgabeöffnung einer Ablage zur Ausgabe der Doppelseite aus dieser Ablage auf Höhe der Sammeleinrichtung befindet.

Die Entnahme der Doppelseiten aus den Ablagen kann erfolgen, indem diese so ausgerichtet werden, dass die Doppelseiten aus den Ablagen herausfallen können.

In den Ablagen können Haltevorrichtungen vorgesehen sein, die zur Entnahme der Doppelseiten deaktiviert werden. An den Ausgabeöffnungen können aber auch Mittel zum Entnehmen der Doppelseiten aus den Ablagen vorgesehen sein, um eine zuverlässiges und schnelles Entnehmen der Doppelseiten aus den Ablagen sicherzustellen.

Die Doppelseiten werden üblicherweise aus einem Papierbogen hergestellt. Die Zuführeinrichtung weist beispielsweise eine erste und eine zweite Schneideinrichtung auf, um solche Papierbögen in Doppelseiten zu zerschneiden. Die Zuführeinrichtung ist zum Empfang eines Papierbogens und die Schneideinrichtungen zum Schneiden des Papierbogens in einzelne Doppelseiten konfiguriert. Die Schneidrichtungen der Schneideinrichtungen verlaufen senkrecht zueinander, wobei eine erste Schneidrichtung in Transportrichtung verläuft und eine zweite Schneidrichtung quer zur Transportrichtung. Durch die Schneideinrichtung kann ein Papierbogen somit in Transportrichtung und quer zur Transportrichtung jeweils in mehrere Doppelseiten geteilt werden. Die Anzahl der in Transportrichtung nebeneinander liegenden Doppelseiten entspricht maximal der Anzahl der Ablagebaugruppen. Die Schneideinrichtung ist so ausgebildet, dass diese Anzahl Doppelseiten erstellt werden kann und optional ein Rand des Papierbogens entfernt werden kann.

Die Schneideinrichtungen weisen beispielsweise mehrere Messer, insbesondere Rollenmesser auf, wobei die Schneidrichtungen der Messer einer Schneideinrichtung jeweils parallel zueinander verlaufen. Optional kann auch nur ein Messer vorgesehen sein, dass relativ zum Papierbogen bewegt wird, um nacheinander mehrere Schnitte auszuführen.

Des Weiteren kann eine Druckeinrichtung zum einseitigen oder zweiseitigen Bedrucken von Papierbögen vorgesehen sein, um dokumenten- und/oder personenspezifische Informationen auf die Papierbögen zu drucken.

In einem weiteren Aspekt der Erfindung ist ein System zur Herstellung eines buchförmigen Ausweis-, Wert- oder Sicherheitsdokument vorgesehen, mit einer vorstehend beschriebenen Zusammenstellvorrichtung, das ferner aufweist:
- eine Erkennungsvorrichtung, wobei die Erkennungsvorrichtung ausgebildet ist
   ∘ zur Erfassung eines Identifikationsmerkmals der Datenkarte, und
   ∘ zur Erstellung einer für die jeweilige Datenkarte individuellen Stückliste für das Ausweis-, Wert- oder Sicherheitsdokument in Abhängigkeit von dem erfassten Identifikationsmerkmal ,
- eine Vorrichtung zur Anbringung der Lasche an einem Rand der Datenkarte,
- eine Vorrichtung zur Bereitstellung und Anbringung eines Fälzelbandes an einem Vorblatt,
- eine Vorrichtung zum Verbinden der Doppelseiten, des Vorblattes, des Fälzelbandes sowie der Lasche zu einem Passbuchblock,
- eine Bereitstellungsvorrichtung für einen Einband,
- eine Klebe- und Faltvorrichtung zum Verbinden des Vorblattes mit dem Einband und zum Falten des Passbuchrohlings,
- eine Endbearbeitungsvorrichtung für den Passbuchrohling, wobei die Endbearbeitungsvorrichtung die Außenkanten des Passbuchrohlings bearbeitet, und
- eine Personalisierungsvorrichtung für einen im Ausweis-, Wert- oder Sicherheitsdokument, insbesondere in der Datenkarte vorgesehenen Chip mit einem gesicherten Speicherbereich,

Die Datenkarte weist ein Identifikationsmerkmal auf, das die Art des buchförmigen Ausweis-, Wert- oder Sicherheitsdokuments festlegt, Die Datenkarte, der Passbuchblock, ein Passbuchrohling und/oder das Ausweis-, Wert- oder Sicherheitsdokument werden zwischen den Vorrichtungen vereinzelt transportiert, wobei an den Vorrichtungen eine Zuordnung der jeweiligen Datenkarte, des Passbuchblock, des Passbuchrohlings und/oder des Ausweis-, Wert- oder Sicherheitsdokuments zu der von der Erkennungsvorrichtung erstellten individuellen Stückliste erfolgt.

Gemäß einem weiteren Aspekt der Erfindung ist ein Verfahren zum Vereinzeln und Sortieren von Doppelseiten für ein buchförmiges Ausweis-, Wert- oder Sicherheitsdokument vorgesehen. Das Ausweis-, Wert- oder Sicherheitsdokument weist einen Einband sowie einen Passbuchblock umfassend eine Datenkarte, mehrere Doppelseiten, ein Vorblatt und ein Fälzelband auf. Die Datenkarte weist eine entlang eines Randes mit der Datenkarte verbundene flexible Lasche auf, wobei die Datenkarte mit der flexiblen Lasche, die Doppelseiten, das Vorblatt und das Fälzelband mit einer Naht miteinander vernäht sind. Der Einband ist mit einer Innenseite flächig mit einer Außenseite des Vorblattes verklebt. Das Verfahren verwendet eine vorstehend beschriebene Vorrichtung und weist folgende Schritte auf:
- Bereitstellen von vereinzelten Doppelseiten durch die Ablageeinrichtung,
- Einsortieren der Doppelseiten von den Ablageeinrichtung in die Ablagefächer, wobei sich die Ablagefächer in der Ausgangsposition befinden,
- Verschieben der Ablagefächer in die Sammelposition, wobei die Doppelseiten in der Sammelposition im Wesentlichen deckungsgleich übereinander liegen,
- Entnahme der Doppelseiten aus den Ablagefächern durch die Entnahmeeinrichtung.

Die Entnahme aus den Sammelablagen kann beispielsweise gleichzeitig erfolgen, wobei eine Vorsortierung der Doppelseiten durch die Reihenfolge der Ablage innerhalb einer Sammelablage erfolgt sein kann.

Die Entnahme aus den Sammelablagen kann auch nacheinander erfolgen, wobei bei der Entnahme eine weitere Sortierung der Doppelseitenstapel der einzelnen Sammelablagen erfolgen kann. Die Entnahme aus den einzelnen Ablagefächern erfolgt in einer festgelegten Reihenfolge, insbesondere von unten nach oben.

Die Entnahme aus den Sammelablagen kann beispielsweise durch Herausschieben der Doppelseiten aus den Sammelablagen erfolgt.

Alternativ kann die Entnahme der Doppelseiten aus den Sammelablagen auch durch Halten der Doppelseiten durch die Entnahmeeinrichtung und gleichzeitiges Bewegen der Sammelablagen entgegen der Sammelrichtung erfolgen.

Das Verfahren kann des Weiteren folgende Schritte aufweisen:
- Bereitstellen der vereinzelten Doppelseiten durch die Zuführeinrichtung, wobei die Doppelseiten in einer Transportrichtung von der Zuführeinrichtung zur Ablageeinrichtung nebeneinander und hintereinander und bereitgestellt werden, wobei die Anzahl der nebeneinander liegenden Doppelseiten der Anzahl der Ablagebaugruppen entspricht oder geringer ist als diese,
- Festlegen der Sortierreihenfolge der Doppelseiten, wobei jede Doppelseite einer Ablage zugeordnet wird,
- Einsortieren der Doppelseiten in die zugeordnete Ablage durch die Übergabeeinrichtung, wobei die Ablageeinrichtung oder die Ablagebaugruppen jeweils derart bewegt werden, dass sich die Aufnahmeöffnungen der den jeweils in Transportrichtung vorderen Doppelseiten zugeordneten Ablagen jeweils in einer Ebene mit der ebenen Auflage der Übergabeeinrichtung befinden,
- Ausgabe der Doppelseiten aus den Ablagen durch die Ausgabeöffnungen an die Sammeleinrichtung, wobei die Doppelseiten in einer festgelegten Reihenfolge aus den Ablagen einer Ablagebaugruppen ausgegeben werden, wobei die aus einer Ablagebaugruppe ausgegebenen Doppelseiten jeweils einen Doppelseitenstapel bilden, in dem die Doppelseiten in der festgelegten Reihenfolge übereinander liegen,
- Zusammentragen der Doppelseitenstapel in einer festgelegten Reihenfolge zu einem Stapel.

Nebeneinander liegende Doppelseiten können gemeinsam in die jeweils zugeordneten Ablagen der jeweiligen Ablagebaugruppen verschoben werden, wobei die jeweiligen Ablagen so bewegt werden, dass sich diese auf Höhe der Übergabeeinrichtung befinden. Sind die Ablagebaugruppen miteinander gekoppelt und können nur gemeinsam bewegt werden, können die Doppelseiten, die jeweils in Transportrichtung vorne liegen und deren zugeordnete Ablage sich in einer Ebene mit der ebenen Auflage der Übergabeeinrichtung befindet, gleichzeitig einsortiert werden.

Die Ablagebaugruppen können auch getrennt voneinander bewegbar, insbesondere verschwenkbar, sein, wobei die Ablagebaugruppen zur Aufnahme der Doppelseiten getrennt voneinander bewegt, insbesondere verschwenkt, werden. Insbesondere kann jede Baugruppe derart bewegt werden, dass sich die der jeweils vorderen Doppelseite zugeordnete Ablage in einer Ebene mit der ebenen Auflage der Übergabeeinrichtung befindet, so dass alle jeweils vorderen Doppelseiten unabhängig von deren Zuordnung zu den jeweiligen Ablagen gleichzeitig einsortiert werden können.

Die Doppelseiten werden vorzugsweise mit Transportmitteln, insbesondere Greifern, den Ablagen zugeführt.

Des Weiteren können die Doppelseiten durch Mittel zum Entnehmen der Doppelseiten aus den Ablagen, insbesondere mit Greifern, aus den Ablagen entnommen werden, wodurch eine zuverlässige und schnelle Entnahme der Doppelseiten aus den Ablagen sichergestellt ist.

In den Ablagen können Haltevorrichtungen vorgesehen sein. Die Doppelseiten können nach dem Einsortieren durch die Haltevorrichtungen in der jeweiligen Ablage gehalten werden, wobei bei der Entnahme der Doppelseiten durch die Ausgabeöffnungen ein Deaktivieren der Haltevorrichtungen erfolgt. Dadurch ist sichergestellt, dass die Doppelseiten zum gewünschten Zeitpunkt aus den Ablagen entnommen werden. Die Ablagen können auch so verschwenkt bzw. bewegt werden, dass die Doppelseiten aus den Ablagen herausfallen. In einer solchen Ausführungsform muss sichergestellt werden, dass die Doppelseiten nicht zu einem falschen Zeitpunkt aus den Ablagen fallen. Dies wird durch die Haltevorrichtungen sichergestellt. Insbesondere können die Haltevorrichtungen in einer vorab festgelegten Reihenfolge deaktiviert werden, so dass die Doppelseiten in einer vorab festgelegten Reihenfolge aus den Ablagen in die Sammeleinrichtung gelangen.

Die Doppelseiten einer Ablagebaugruppe werden jeweils in einer der jeweiligen Ablagebaugruppe zugeordneten Sammelablage der Sammeleinrichtung in einem Doppelseitenstapel abgelegt.

Das Bereitstellen der Doppelseiten kann folgende Schritte umfassen:
- Bereitstellen eines Papierbogens, und
- Schneiden des Papierbogens in einzelne Doppelseiten, wobei der Papierbogen insbesondere in zwei senkrecht zueinander verlaufenden Schneidrichtungen geschnitten wird.

Gemäß einem weiteren Aspekt der Erfindung ist ein Verfahren zum Herstellen eines buchförmigen Ausweis-, Wert- oder Sicherheitsdokument vorgesehen. Das Ausweis-, Wert- oder Sicherheitsdokument weist einen Einband sowie einen Passbuchblock umfassend eine Datenkarte, mehrere Doppelseiten, ein Vorblatt und ein Fälzelband auf. Die Datenkarte weist eine entlang eines Randes mit der Datenkarte verbundene flexible Lasche auf, wobei die Datenkarte mit der flexiblen Lasche, die Doppelseiten, das Vorblatt und das Fälzelband mit einer Naht miteinander vernäht sind. Der Einband ist mit einer Innenseite flächig mit einer Außenseite des Vorblattes verklebt. Das Verfahren weist die folgenden Schritte auf:
- Bereitstellen des Passbuchblocks,
- Bereitstellen des Einbandes,
- Bereitstellen einer Klebstoffschicht, insbesondere eines Klebebandes, wobei die Klebstoffschicht auf einer Trägerfolie aufgebracht ist, wobei die Klebstoffschicht eine Aktivierungstemperatur aufweist, bei der die Klebstoffschicht adhäsive Eigenschaften entwickelt sowie eine Aushärtetemperatur, bei der die Klebstoffschicht vernetzt und aushärtet, wobei die Aushärtetemperatur höher ist als die Aktivierungstemperatur,
- Erwärmen der Klebstoffschicht, insbesondere auf die Aktivierungstemperatur,
- Aufbringen der Klebstoffschicht auf die Innenseite des Einbandes, wobei die Klebstoffschicht an der Innenseite des Einbandes haftet, und Lösen der Klebstoffschicht von der Trägerfolie,
- Verbinden des Einbandes und des Buchinhaltes zu einem Passbuchrohling, wobei die Außenseite des Vorblattes auf die Innenseite des Einbandes aufgelegt wird,
- Anschließendes Erhitzen der Klebstoffschicht auf die Aushärtetemperatur, und
- Fixieren des Passbuchrohlings in zusammengefaltetem Zustand bis die Klebstoffschicht ausgehärtet ist und eine stoff- und/oder formschlüssige Verbindung zwischen Einband und Vorblatt hergestellt ist.

Das Bereitstellen des Passbuchblocks erfolgt mit folgenden Schritten:
- Bereitstellen der Datenkarte und Anbringen der flexiblen Lasche an einem Rand der Datenkarte, insbesondere mit einem Ultraschallschweißverfahren,
- Bereitstellen und Sortieren der Doppelseiten mit einem vorstehend beschriebenen Verfahren,
- Bereitstellen und des Vorblattes,
- Anbringen des Fälzelbandes an der Außenseite des Vorblattes,
- Zusammentragen des Datenkarte, der Doppelseiten und des Vorblattes,
- Vernähen der Lasche, der Doppelseiten, des Vorblattes und des Fälzelbandes entlang einer Naht zu einem Passbuchblock.

Der Klebstoff wird beispielsweise auf der Trägerfolie als Endlosmaterial angeliefert, wobei die Breite der Klebstoffschicht einer benötigten Breite entspricht, die der Trägerfolie im Wesentlichen der Breite des Einbandes entspricht, und wobei die Klebstoffschicht vor dem Erwärmen auf die Aktivierungstemperatur auf der Trägerfolie auf eine benötigte Länge zugeschnitten wird. Dadurch ist sichergestellt, dass die Klebstoffschicht die für das jeweilige Ausweis-, Wert- oder Sicherheitsdokument benötigten Abmessungen aufweist. Insbesondere kann durch das Zuschneiden unmittelbar vor dem Aufkleben auf verschiedene Abmessungen der Ausweis-, Wert- oder Sicherheitsdokument reagiert werden, so dass Ausweis-, Wert- oder Sicherheitsdokument mit unterschiedlichen Abmessungen hergestellt werden können.

Vorzugsweise wird die Trägerfolie mit der Klebstoffschicht in einer Transportrichtung auf eine ebene Auflage geführt wird, wobei das Aufbringen der Klebstoffschicht auf die Innenseite des Einbandes auf der Auflage erfolgt, wobei die Länge der Auflage im Wesentlichen der Länge der benötigten Länge der Klebstoffschicht entspricht, und wobei die Auflage an ihrem in Transportrichtung vorderen und hinteren Rand abgerundete Kanten aufweist, wobei die Trägerfolie über die abgerundeten Ränder geführt wird. Durch die abgerundeten Kanten der Auflage wird die Trägerfolie vor und hinter dem Abschnitt, der die aufzubringende Klebstoffschicht trägt, nach unten weggezogen, so dass nur die zurechtgeschnittene Klebstoffschicht auf der Auflage liegt und bei einem Aufsetzen des Einbandes mit diesem in Kontakt kommen und an diesem anhaften kann. Insbesondere wenn die Länge der Klebstoffschicht geringfügig kürzer ist als die Länge des Einbandes, bietet dies den Vorteil, dass die unmittelbar auf der Trägerfolie nachfolgende Klebstoffschicht, die insbesondere nur durch einen Schnitt von der aufzubringenden Klebstoffschicht getrennt ist, nicht am Einband anhaften kann. Weist die Klebstoffschicht zudem eine Reststeifigkeit auf, können sich die über die Kanten geführten vorderen und hinteren Ränder von der Trägerfolie lösen, so dass sich die Klebstoffschicht einfacher von der Trägerfolie abziehen lässt.

Bei diesem Verfahren kann ein Abschnitt der Trägerfolie mit der Klebstoffschicht auf die Auflage geführt werden, bis sich ein in Transportrichtung vorderer Rand der Klebstoffschicht am in Transportrichtung vorderen Rand der Auflage befindet. Anschließend kann an der in Transportrichtung hinteren Kante das Zuschneiden der Klebstoffschicht auf die benötigte Länge erfolgen. Dadurch kann sichergestellt werden, dass die Klebstoffschicht stets die benötigte Länge aufweist und keine unmittelbar nachfolgende Klebstoffschicht auf der Auflage aufliegen kann.

Vorzugsweise entspricht die benötigte Breite der Klebstoffschicht der Breite des Einbandes und/oder der Breite des Passbuchblockes oder ist geringer als diese, und die benötigte Länge der Klebstoffschicht entspricht der Länge des Einbandes und/oder der Länge des Passbuchblockes oder ist geringer als diese. Nach dem Erwärmen der Klebstoffschicht kann sich diese plastisch verformen. Beim Falten des Passbuches und dem Fixieren in gefaltetem Zustand wird auf dieses ein definierter Druck ausgeübt, wodurch die Klebstoffschicht zwischen Vorblatt und Einband verteilt wird und geringfügig an den Rändern austreten kann. Dadurch wird sichergestellt, dass das Vorblatt und der Einband flächig miteinander verklebt sind. Die Länge und die Breite der Klebstoffschicht sind so gewählt, dass die Klebstoffschicht nur geringfügig an den Rändern austritt, um Verschmutzungen des Ausweis-, Wert- oder Sicherheitsdokuments bzw. der Vorrichtung zur Herstellung des Ausweis-, Wert- oder Sicherheitsdokument oder ein Zusammenkleben des Passbuchblocks zu verhindern.

Das Erwärmen auf die Aktivierungstemperatur kann vor dem Führen der Trägerfolie auf die Auflage erfolgen. Dadurch könnte die Herstellungszeit verkürzt werden, da nach dem Führen auf die Auflage unmittelbar das Aufbringen der Klebstoffschicht auf die Innenseite des Einbandes erfolgen kann.

Alternativ kann das Erwärmen auf die Aktivierungstemperatur auch auf der Auflage erfolgen, wobei durch die Auflage eine gleichmäßige Erwärmung der Klebstoffschicht erfolgen kann. Insbesondere kann die Auflage beheizt sein, um die Temperatur der erwärmten Klebstoffschicht aufrecht zu erhalten.

Das Falten des Passbuchrohlings kann beispielsweise mit folgenden Schritten erfolgen:
- Einbringen einer Falzkante im Bereich der Naht,
- Einschieben des Passbuchrohlings zwischen zwei paarweise und parallel angeordnete, beabstandete Rollen durch einen Stempel, wobei der Stempel an der Falzkante angreift und den Passbuchrohling mit der Außenseite des Einbandes voran zwischen die Rollen einschiebt.

Zwischen den paarweise angeordneten Rollen ist ein Spalt gebildet, in den der Passbuchrohling mit der Außenseite des Einbandes eingeschoben wird. Durch die Rollen werden die Hälften des Passbuchrohlings beidseitig an den Stempel gedrückt, wodurch der Passbuchrohling gefaltet wird. Das vorangehende Einbringen der Faltkante hat den Vorteil, dass die Faltkante definiert ist, so dass sichergestellt ist, dass der Passbuchrohling entlang der Naht in zwei Hälften gefaltet wird. Es können in Einschubrichtung mehrere hintereinander angeordnete Rollenpaare vorgesehen sein. Der Abstand der Rollen der Rollenpaare kann sich in Einschubrichtung verringern, so dass sich der Spalt zwischen den Rollen in Einschubrichtung verjüngt. Dadurch kann der Faltvorgang vereinfacht werden.

Um den Faltvorgang weiter zu verbessern, kann nach dem Einbringen der Falzkante ein Vorfalten einer ersten Buchhälfte relativ zu einer zweiten Buchhälfte um die Falzkante erfolgen. Dadurch ist die Faltkante zusätzlich definiert, so dass ein Verschieben des Passbuchrohlings während des Faltvorgangs verhindert ist. Zu diesem Zweck kann die zweite Hälfte des Passbuchrohlings fixiert werden, beispielsweise zwischen dem Stempel und einem Backen, wobei der Stempel und der Backen im Bereich der Faltkante enden. Anschließend wird die über den Stempel überstehende erste Hälfte rechtwinklig umgefaltet, beispielsweise durch einen quer zur Einschubrichtung verschiebbaren zweiten Stempel.

Beispielsweise erfolgt das Erhitzen der Klebstoffschicht auf die Aushärtetemperatur und das Fixieren des Passbuchrohlings in zusammengefaltetem Zustand zwischen mehreren paarweisen und parallel angeordneten, beabstandeten Rollen. Durch diese Rollen ist eine Fixierung des Passbuchrohling in zusammengefaltetem Zustand möglich, während der Passbuchrohling weitertransportiert wird, beispielsweise zu einer nachfolgenden Bearbeitungsstation. Der Abstand der Rollen eines Rollenpaares ist so gewählt, dass ein gewünschter Druck auf den Passbuchrohling ausgeübt wird.

Optional kann nach dem Aufbringen der Klebstoffschicht auf die Innenseite des Einbandes eine Sichtprüfung erfolgen, ob die Klebstoffschicht flächig auf dem Einband aufgebracht ist. Eine Weiterverarbeitung erfolgt nur, wenn die Klebstoffschicht vollflächig aufgebracht ist. Ist der Einband nicht vollständig mit der Klebstoffschicht bedeckt, wird der Einband aussortiert und eine neuer Einband bereitgestellt, auf den erneut eine Klebstoffschicht aufgebracht wird. Dadurch wird vermieden, dass Ausweis-, Wert- oder Sicherheitsdokumente hergestellt werden, bei denen der Einband nicht vollständig mit dem Passbuchblock verklebt sein kann.

Nach dem Aushärten der Klebstoffschicht erfolgt beispielsweise eine mechanische Bearbeitung der Seitenränder des Passbuchrohlings, insbesondere ein Zuschnitt der freien Ränder auf ein definiertes Format des Ausweis-, Wert- oder Sicherheitsdokument. Der Einband und der Passbuchblock beziehungswiese der Passbuchrohling werden mit einem geringen Übermaß hergestellt und erst abschließend auf das gewünschte Format geschnitten. Dadurch können herstellungsbedingte Toleranzen ausgeglichen werden. Des Weiteren hat diese Herstellungsweise den Vorteil, dass eine seitlich zwischen Einband und Passbuchblock ausgetretene Klebstoffschicht entfernt werden kann. Falls Seiten des Ausweis-, Wert oder Sicherheitsdokuments durch die ausgetretene Klebstoffschicht an den Rändern miteinander verklebt sind, kann dieser Rand gemeinsam mit der ausgetretenen Klebstoffschicht entfernt werden. Die Länge und Breite des Passbuchrohlings ist vorzugsweise derart gewählt, dass ein ausreichend breiter Überstand an den freien Rändern entfernt werden kann.

Das Ausweis-, Wert- oder Sicherheitsdokument, insbesondere die Datenkarte, kann einen Chip mit einem gesicherten Speicherbereich aufweisen, wobei personen- und/oder dokumentenspezifische Daten im gesicherten Speicherbereich des Chips gespeichert werden. Vorzugsweise erfolgt die Speicherung der personen- und/oder dokumentenspezifischen Daten nach der Fertigstellung des Ausweis-, Wert- oder Sicherheitsdokuments, so dass sichergestellt ist, dass die Daten nicht auf einem fehlerhaften Ausweis-, Wert- oder Sicherheitsdokument gespeichert werden. Zu diesem Zweck erfolgt nach der Herstellung des Ausweis-, Wert- oder Sicherheitsdokuments und vor dem Speichern der Daten eine Qualitätskontrolle des Ausweis-, Wert- oder Sicherheitsdokuments. Die Daten werden nur auf dem Ausweis-, Wert- oder Sicherheitsdokument gespeichert, wenn das Ausweis-, Wert- oder Sicherheitsdokument die Qualitätskontrolle bestanden hat.

In einem weiteren Aspekt der Erfindung ist ein buchartigen Ausweis-, Wert- oder Sicherheitsdokument vorgesehen. Das Ausweis-, Wert- oder Sicherheitsdokument weist einen Einband sowie einen Passbuchblock umfassend eine Datenkarte, mehrere Doppelseiten, ein Vorblatt und ein Fälzelband auf, wobei die Datenkarte eine entlang eines Randes mit der Datenkarte verbundene flexible Lasche aufweist. Die Datenkarte mit der flexiblen Lasche, die Doppelseiten, das Vorblatt und das Fälzelband sind mit einer Naht miteinander vernäht, Der Einband ist mit einer Innenseite flächig mit einer Außenseite des Vorblattes verklebt. Das Ausweis-, Wert- oder Sicherheitsdokument ist mit einem erfindungsgemäßen Verfahren hergestellt.

Das buchartige Ausweis-, Wert- oder Sicherheitsdokument, insbesondere die Datenkarte, kann einen Chip mit einem gesicherten Speicherbereich aufweisen, wobei personen- und/oder dokumentenspezifische Daten im gesicherten Speicherbereich des Chips gespeichert sind.

Im Weiteren werden Ausführungsformen der Erfindung mit Bezugnahme auf die Zeichnungen erläutert. In diesen zeigen:
- Figur 1: eine perspektivische Ansicht eines buchförmigen Ausweis-, Wert- oder Sicherheitsdokument,
- Figuren 2 a)-f): Verfahrensschritte zur Herstellung des buchförmigen Ausweis-, Wert- oder Sicherheitsdokument aus Figur 1,
- Figur 3: eine schematische Darstellung eines Systems zur Herstellung eines buchförmigen Ausweis-, Wert- oder Sicherheitsdokuments,
- Figur 4: ein Ablaufdiagramm eines Verfahrens zur Herstellung eines buchförmigen Ausweis-, Wert- oder Sicherheitsdokuments mit dem System aus Figur 3,
- Figur 5: eine Vorrichtung zum Vereinzeln und Sortieren von Doppelseiten für ein buchförmiges Ausweis-, Wert- oder Sicherheitsdokument,
- Figur 6: eine Detailansicht der Zuführeinrichtung, der Übergabeeinrichtung sowie der Ablageeinrichtung der Vorrichtung aus Figur 3,
- Figuren 7a & 7b: Detailansichten der Sammeleinrichtung der Vorrichtung aus Figur 3,
- Figuren 8a - 8h: Verfahrensschritte des Verfahrens zum Vereinzeln und Sortieren von Doppelseiten für ein buchförmiges Ausweis-, Wert- oder Sicherheitsdokument,
- Figur 9: eine Vorrichtung zum Bereitstellen eines Einbandes und eine Klebe- und Faltvorrichtung,
- Figur 10: die Vorrichtung zum Bereitstellen eines Einbandes aus Figur 9,
- Figur 11: die Klebe- und Falteinheit aus Figur 10,
- Figuren 12a - 12g: Verfahrensschritte des Klebe- und Faltverfahren, und
- Figur 13: ein Ablaufdiagramm des Verfahrens aus den Figur 12a bis 12g.

In Figur 1 ist ein buchförmiges Ausweis-, Wert- oder Sicherheitsdokument 100 gezeigt. Das Ausweis-, Wert- oder Sicherheitsdokument 100 ist beispielsweise ein Identifikationsdokument, insbesondere ein Reisepass oder ein Personalausweis.

Das Ausweis-, Wert- oder Sicherheitsdokument 100 weist einen Einband 102 sowie einen im Einband 102 gehaltenen Passbuchblock 104 auf. Der Passbuchblock 104 besteht aus einer Datenkarte 106, mehreren Doppelseiten 108, einem Vorblatt 110 sowie einem Fälzelband 112, die mit einer Naht 114 miteinander verbunden sind.

Die Datenkarte 106 ist eine kunststoff- oder papierbasierte Karte, auf der personen- und/oder dokumentenspezifische Informationen aufgebracht sind. Beispielsweise kann die Datenkarte 106 ein Passbild 116 und personenbezogene Informationen 118 eines Nutzers aufweisen. Die Informationen 118 sind vorzugsweise in einer maschinenlesbaren Form auf die Datenkarte 106 aufgebracht. Des Weiteren weist die Datenkarte 106 ein ebenfalls maschinenlesbares Identifikationsmerkmal auf, das die Datenkarte 106 eindeutig während des Herstellungsprozesses des Ausweis-, Wert- oder Sicherheitsdokuments 100 identifiziert. Die Datenkarte 106 kann des Weiteren einen Chip aufweisen, in dem personen- und/oder dokumentenspezifische Informationen gespeichert werden können. Insbesondere weist der Chip einen gesicherten Speicherbereich zur Speicherung der personen- und/oder dokumentenspezifischen Informationen auf. Des Weiteren kann die Datenkarte 106 sichtbare und/oder unsichtbare Sicherheitsmerkmale aufweisen, die ein Fälschen der Datenkarte 106 verhindern.

An der Datenkarte 106 ist eine flexible Lasche 120 vorgesehen, die aus einem Endlosband hergestellt ist. Die Lasche 120 besteht aus einem Gewebe, das mit einem flexiblen Kunststoffmaterial beschichtet und/oder ummantelt ist. Die Lasche 120 ist form- und/oder stoffschlüssig an der Datenkarte 106 befestigt und somit Teil der Datenkarte 106. Auf der Lasche 120 können weitere Sicherheitsmerkmale vorgesehen sein.

Die Doppelseiten 108 sind jeweils aus einem Bogen, vorzugsweise einem Papierbogen geschnitten und entlang ihrer Mittellinie 122 gefaltet. Die Doppelseiten 108 können bedruckt sein, beispielsweise mit personen- und/oder dokumentenspezifischen Informationen, Seitenzahlen oder andere Informationen. Die Doppelseiten 108 können des Weiteren für den Empfang von Stempel, beispielsweise Visastempel, vorbereitet sein. Vorzugsweise enthalten die Doppelseiten 108 ebenfalls Sicherheitsmerkmale, die ein Fälschen der Doppelseiten 108 verhindern. Die Sicherheitsmerkmale können beispielsweise aufgedruckt, in die Doppelseiten 108 eingearbeitet oder in diese eingebracht sein. Beispielsweise enthalten die Doppelseiten 108 eine Perforation, wobei sich die Perforation durch die Doppelseiten 108 konisch verjüngt.

Das Vorblatt 110 bildet den äußeren Abschluss des Passbuchblocks 104. Mit der Außenseite 124 des Vorblattes 110 wird der Passbuchblock 104 auf die Innenseite 126 des Einbandes 102 aufgeklebt.

Das Fälzelband 112 dient als Verstärkung des Nahtbereichs und ist vor dem Vernähen des Passbuchblocks 104 auf die Außenseite 124 des Vorblattes 110 aufgeklebt.

Der Einband 102 ist aus einem papier- und/oder kunststoffbasierten Material hergestellt und kann ebenfalls einen Chip aufweisen.

Die Herstellung des in Figur 1 gezeigten buchförmiges Ausweis-, Wert- oder Sicherheitsdokument 100 wird nachfolgend anhand der Figuren 2 a) bis 2 f) erläutert.

In einem ersten Verfahrensschritt wird die Datenkarte 106 bereitgestellt und die Lasche 120 an der Datenkarte angebracht (Figur 2a). Die Herstellung der Datenkarte 106 ist allgemein bekannt und wird nicht im Detail erläutert. Die Lasche 120 wird als Endlosband 220 geliefert, auf die gewünschte Länge geschnitten und in einem Überlappungsbereich 121 form- und/oder stoffschlüssig mit der Datenkarte 106 verbunden.

Anschließend wird das Fälzelband 112 auf den Nahtbereich des Vorblattes 110 aufgebracht und der Passbuchblock 104 bestehend aus den Doppelseiten 108, der Datenkarte 106 und dem Vorblatt 110 zusammengestellt (Figur 2b) und. Die Datenkarte 106 wird derart in den Passbuchblock 104 eingelegt, dass die Lasche 120 im Nahtbereich angeordnet ist.

Anschließend wird der Passbuchblock 104 entlang der Mittellinie 122 der Doppelseiten 108 vernäht (Figur 2c).

Nach dem Vernähen des Passbuchblocks 104 wird der Einband 102 bereitgestellt, mit der Innenseite 126 mit der Außenseite 124 des Vorblattes 110 verklebt und der so entstandene Passbuchrohling 128 gefaltet (Figuren 2d und 2e).

Abschließend werden die freien Ränder des Passbuchrohlings 128 bearbeitet und so der Passbuchrohling 128 auf das endgültige Format des Ausweis-, Wert- oder Sicherheitsdokument 100 geschnitten (Figur 2f). Als freie Ränder werden die an den Buchrücken angrenzenden Ränder sowie der dem Buchrücken gegenüberliegende Rand des Passbuchrohling 128 bzw. des Ausweis-, Wert- oder Sicherheitsdokument 100 angesehen.

Nachfolgend können weitere Sicherheitsmerkmale, beispielsweise eine Perforation, auf die Doppelseiten 108 aufgebracht werden.

Nach der Herstellung des Ausweis-, Wert- oder Sicherheitsdokument 100 erfolgt üblicherweise eine Qualitätskontrolle und optional ein Personalisieren des Chips.

Die Herstellung eines solches Ausweis-, Wert- oder Sicherheitsdokuments erfolgt in einem in Figur 3 schematisch dargestellten System 150. Das System 150 hat eine Vorrichtung 200 zur Herstellung einer Datenkarte 106 mit einer daran angebrachten flexiblen Lasche 120, eine Zusammenstellvorrichtung 300 für den Passbuchblock 104, eine Vorrichtung 400 zur Bereitstellung und Anbringung des Fälzelbandes 112, eine Vorrichtung 500 zum Sammeln und Verbinden der Doppelseiten 108, des Vorblattes 110, des Fälzelbandes 112 sowie der Lasche 120 zu einem Passbuchblock 104, eine Bereitstellungsvorrichtung 600 für den Einband, eine Klebe- und Faltvorrichtung 700 eine Endbearbeitungsvorrichtung 800, eine Personalisierungsvorrichtung 850 und eine Übergabevorrichtung 870.

Des Weiteren sind Transport- und Haltevorrichtungen 900, 1000 vorgesehen, um die Datenkarte 106, das Vorblatt 110, den Einband 102, die Doppelseiten 108, den Passbuchblock 104, den Passbuchrohling 128 und/oder das Ausweis-, Wert- oder Sicherheitsdokument 100 zwischen den Vorrichtungen 200, 300, 400, 500, 600, 700, 800 vereinzelt zu transportieren.

Darüber hinaus ist eine Annahmevorrichtung 250 für Datenkarten vorgesehen, die in der hier gezeigten Ausführungsform Teil der Vorrichtung 200 ist. Die Annahmevorrichtung 250 kann Datenkarten 106 einzeln oder blockweise entgegennehmen, vereinzelt der weiteren Herstellung zuführen kann.

Des Weiteren ist eine Steuerung 152 vorgesehen, die mit den Vorrichtungen 200, 250, 300, 400, 500, 600, 700, 800 sowie den Transport- und Haltevorrichtungen 900, 1000 gekoppelt ist.

Figur 4 zeigt ein Ablaufdiagramm eines Verfahrens zur Herstellung eines Ausweis-, Wert- oder Sicherheitsdokuments (100). Im ersten Schritt (S01) wird die Datenkarte (106) mit einer Lasche (120) gefertigt. Jeder Datenkarte (106) werden dann die entsprechenden Doppelseiten (108) (S02) und das entsprechende Vorblatt (110) (S03) bereitgestellt. An das Vorblatt (110) wird dann an das Fälzelband (112) angebracht (S04). Die Datenkarte (106) wird dann mit den Doppelseiten (108) und dem Vorblatt (110) zusammengebracht (S05) und zu einem Passbuchblock (104) vernäht (S06). Nun wird der Einband (102) bereitgestellt (S07) und mit dem Passbuchblock (104) zu einem Passbuchrohling (128) verbunden (S08). Schließlich wird der Passbuchblock (104) endbearbeitet (S09) und der Chip personalisiert (S10).

Die Vorrichtung 200 ist zur Herstellung einer Datenkarte 106 mit einer daran angebrachten flexiblen Lasche 120 ausgebildet. Dazu kann die Vorrichtung 200 eine laschenlose Datenkarte 106 von der Annahmevorrichtung 250 annehmen und eine flexible Lasche 120 an dieser anbringen. Die Lasche 120 wird beispielsweise als Endlosband 220 angeliefert und auf die gewünschte Länge geschnitten, wobei die Endbereiche des Endlosbandes versiegelt werden, um ein Ausfasern zu verhindern. Anschließend wird die Lasche 120 mit einem Ultraschallschweißverfahren an der Datenkarte 106 befestigt. Nach dem Anbringen der Lasche 120 erfolgt eine Qualitätskontrolle und eine Erfassung eines auf der Datenkarte 106 vorgesehenen Identifikationsmerkmals.

Das Identifikationsmerkmal wird anschließend an die Steuerung 152 übermittelt und von der Steuerung 152 auf eine in einem Speicher 154 gespeicherte, zu dem Identifikationsmerkmal korrespondierende Stückliste zugegriffen, die die Anzahl und Art der Doppelseiten 108, gegebenenfalls die Art des Vorblattes 110, die Art des Einbandes 102 und weitere herstellungsspezifische Merkmale des herzustellenden Ausweis-, Wert- oder Sicherheitsdokuments 100 definiert.

Beispielsweise hat jede Datenkarte 106 ein Identifikationsmerkmal, dass die Datenkarte 106 eindeutig identifiziert. Das Identifikationsmerkmal kann aber auch lediglich einen Verweis auf eine Stückliste enthalten bzw. eine Zuordnung zu einer Stückliste enthalten, ohne Detailinformationen zur individuellen Datenkarte 106 zu enthalten.

Die Stückliste kann anschließend an die nachfolgenden Vorrichtungen 300, 400, 500, 600, 700, 800 sowie den Transport- und Haltevorrichtungen 900, 1000 übermittelt werden, an welchen sich die Datenkarte befindet oder die Bestandteile für das der Datenkarte zugeordnete Ausweis-, Wert- oder Sicherheitsdokument 100 herstellen.

Die Steuerung 152 ist vorzugsweise so ausgebildet, dass diese die Position der Datenkarte 106 bzw. der Bestandteile des der Datenkarte 106 zugeordneten Ausweis-, Wert- oder Sicherheitsdokument 100 nachverfolgen kann. Beispielsweise kann das Identifikationsmerkmal der Datenkarte 106 an den jeweiligen Vorrichtungen erfasst und an die Steuerung 152 übermittelt werden. Anschließend kann die Steuerung 152 die jeweilige Stückliste bzw. die erforderliche Bestandteile für die Herstellung des Ausweis-, Wert- oder Sicherheitsdokument 100 an die jeweilige Vorrichtung 300, 400, 500, 600, 700, 800 übermitteln.

Die Zusammenstellvorrichtung 300 kann in Abhängigkeit von der Stückliste, die nach dem Erfassen des Identifikationsmerkmals ermittelt wird, die Anzahl und Art der Doppelseiten 108 ermitteln, diese bereitstellen, personalisieren und in einer gewünschten Reihenfolge zusammenstellen.

Die Vorrichtung 400 kann ein Fälzelband 112 bereitstellen und an einem bereitgestellten Vorblatt 110 im Nahtbereich anbringen.

In der Vorrichtung 500 werden die personalisierten und bereitgestellten Doppelseiten 108, das Vorblatt 110 sowie die Datenkarte 106 zu einem Passbuchblock 104 zusammengefasst und entlang der Mittellinie 122 mit einer Naht 114 miteinander verbunden.

Die Bereitstellungsvorrichtung 600 für den Einband stellt den Einband 102 in Abhängigkeit von der individuellen Stückliste und/oder dem Identifikationsmerkmals bereit und bringt eine Klebstoffschicht auf die Innenseite 126 des Einbandes 102 auf.

In der Klebe- und Falteinrichtung 700 wird der Einband 102 mit dem Passbuchblock 104 zu einem Passbuchrohling 128 verbunden und entlang der Mittellinie 122 gefaltet.

Die Endbearbeitungsvorrichtung 800 kann den gefalteten Passbuchrohling 128 auf die endgültige Form bzw. das endgültige Format des Ausweis-, Wert- oder Sicherheitsdokuments 100 schneiden.

Die Personalisierungsvorrichtung 850 kann individuelle Merkmale in das Ausweis-, Wert- oder Sicherheitsdokument 100 einbringen, beispielsweise eine Laserperforation, oder personen- und/oder dokumentenspezifische Informationen in einem Chip des Ausweis-, Wert- oder Sicherheitsdokuments 100 speichern. In der hier gezeigten Ausführungsform hat die Personalisierungsvorrichtung 850 eine Einheit 852 zum Auffalten des Ausweis-, Wert- oder Sicherheitsdokuments 100, eine Einheit 854 zum Einbringen einer Laserperforation in die Seiten des Ausweis-, Wert- oder Sicherheitsdokuments 100, eine Einheit 856 zum Schließen des Ausweis-, Wert- oder Sicherheitsdokuments 100 sowie eine Einheit 858 zum Beschreiben des Chips des Ausweis-, Wert- oder Sicherheitsdokuments 100.

Das System 150 ist derart konfiguriert, dass zwischen den Vorrichtungen 200, 300, 400, 500, 600, 700, 800, 850 eine direkte Übergabe des Ausweis-, Wert- oder Sicherheitsdokuments 100 bzw. von dessen Bestandteilen erfolgt. Optional können aber zwischen einzelnen Vorrichtungen 200, 300, 400, 500, 600, 700, 800, 850 auch Übergabe- oder Pufferstationen vorgesehen sein.

Die Übergabevorrichtung 870 kann die hergestellten und personalisierten Ausweis-, Wert- oder Sicherheitsdokumente 100 sammeln und/oder an ein nachfolgendes System zum Sammeln und Verpacken übergeben.

Zwischen den Einheiten 852, 854, 856, 858 der Personalisierungsvorrichtung 850 sowie der Übergabevorrichtung 870 ist eine Halte- und Transportvorrichtung 1000 mit zwei ringförmigen Führungseinheiten 1002 vorgesehen, in denen jeweils eine Halteaufnahme 1006 verschiebbar gelagert ist, so dass ein in der Halteaufnahme 1006 eingelegtes Ausweis-, Wert- oder Sicherheitsdokument 100 zwischen den Einheiten 852, 854, 856, 858 der Personalisierungsvorrichtung 850 und der Übergabevorrichtung 870 transportiert werden kann.

Zwischen den Vorrichtungen 200, 300, 400, 500, den Vorrichtungen 500, 600, 700 bzw. der Vorrichtung 800 und der Halte- und Transportvorrichtung 1000 sind jeweils Halte- und Transportvorrichtungen 900 vorgesehen, die einen mehrgelenkigen Arm 902 aufweisen, der aus mehreren Segmenten 904 besteht, wobei jeweils benachbarte Segmente 904 relativ zueinander verschwenkbar und/oder verdrehbar sind. Der Arm 902 ist mit einem an einem Segment 904 vorhandenen Fuß 906 im System 150 gehalten. Alternativ kann der Fuß 906 verschiebbar gelagert sein, beispielsweise auf einer Schiene, um den Bewegungsradius der Halte- und Transportvorrichtung 900 zu vergrößern.

Figur 4 zeigt ein Ablaufdiagramm eines Verfahrens zur Herstellung eines Ausweis-, Wert- oder Sicherheitdokuments (100). Im ersten Schritt (S01) wird die Datenkarte (106) mit einer Lasche (120) gefertigt. Jeder Datenkarte (106) werden dann die entsprechenden Doppelseiten (108) (S02) und das entsprechende Vorblatt (110) (S03) bereitgestellt. An das Vorblatt (110) wird dann an das Fälzelband (112) angebracht (S04). Die Datenkarte (106) wird dann mit den Doppelseiten (108) und dem Vorblatt (110) zusammengebracht (S05) und zu einem Passbuchblock (104) vernäht (S06). Nun wird der Einband (102) bereitgestellt (S07) und mit dem Passbuchblock (104) zu einem Passbuchrohling (128) verbunden (S08). Schließlich wird der Passbuchblock (104) endbearbeitet (S09) und der Chip personalisiert (S10).

In den Figuren 5 und 6 ist eine Vorrichtung 300 zum Vereinzeln und Sortieren von Doppelseiten 108 für ein buchförmiges Ausweis-, Wert- oder Sicherheitsdokument 100 gezeigt. Die Vorrichtung 300 weist eine Zuführeinrichtung 302, eine Ablageeinrichtung 304, eine Übergabeeinrichtung 306 sowie eine Sammeleinrichtung 308 auf. Des Weiteren ist eine Steuerung 310 für die Zuführeinrichtung 302, die Ablageeinrichtung 304, die Übergabeeinrichtung 306 und die Sammeleinrichtung 308 vorgesehen.

Wie in Figur 6 zu sehen ist, hat die Zuführeinrichtung 302 eine Auflagefläche 312, auf der ein Papierbogen 314, aus dem die Doppelseiten 108 hergestellt werden, aufgelegt werden kann. Auf der Auflagefläche 312 ist eine Vortriebseinrichtung 316 vorgesehen, die den Papierbogen 314 bzw. die Doppelseiten 108 in einer Transportrichtung 318 bewegen kann. Die Vortriebseinrichtung 316 weist eine Rolle 320, deren Mantelfläche im Wesentlichen tangential zur Ebene der Auflagefläche 312 verläuft bzw. geringfügig über die hervorsteht, sowie einen Antrieb für die Rolle 320 auf.

Des Weiteren ist eine Druckeinrichtung 322 zum einseitigen oder beidseitigen Bedrucken des Papierbogens 314 vorgesehen.

Die Zuführeinrichtung weist des Weiteren eine erste und eine zweite Schneideinrichtung 324, 326 auf. Die erste Schneideinrichtung 324 ist durch mehrere im Bereich der Vortriebseinrichtung 316 vorgesehene Rollenmesser 328 gebildet, deren Schneidrichtung parallel zur Transportrichtung 318 verläuft. Die zweite Schneidrichtung weist ein einzelnes, quer zur Transportrichtung 318 bewegbares Messer 330 auf, das vor der Vortriebseinrichtung 316 angeordnet ist.

Die Übergabeeinrichtung 306 dient der Übergabe der durch die Zuführeinrichtung 302 vereinzelten Doppelseiten 108 an die in Transportrichtung 318 nachfolgende Ablageeinrichtung 304. Die Übergabeeinrichtung 306 hat eine ebene Auflage 332, die eine Verlängerung der Auflagefläche 312 der Zuführeinrichtung 302 darstellt. Die Übergabeeinrichtung 306 weist des Weiteren mehrere als Greifer ausgebildete Transportmittel 334 für die vereinzelten Doppelseiten 108 auf.

Die Ablageeinrichtung 304 weist drei bezüglich der Transportrichtung 318 nebeneinander angeordnete Ablagebaugruppen 336 auf, wobei jede Ablagebaugruppe 336 drei übereinander angeordnete Ablagen 338 aufweist.

Die Ablagebaugruppen 336 sind miteinander gekoppelt bzw. in einem gemeinsamen Gehäuse 340 angeordnet und um eine Schwenkachse 342, die auf der der Übergabeeinrichtung 306 abgewandten Seite der Ablageeinrichtung 304 angeordnet ist, verschwenkbar.

Die Ablagen 338 weisen jeweils eine Aufnahmeöffnung 344 und eine Ausgabeöffnung 346 auf, wobei die Aufnahmeöffnungen 344 der Übergabeeinrichtung 306 zugewandt sind und die Ausgabeöffnungen 346 auf der der Übergabeeinrichtung 306 abgewandten Seite der Ablageeinrichtung 304 vorgesehen sind. Jede Ablage 338 weist eine Haltevorrichtung auf, die eine in der jeweiligen Ablage 338 einsortierte Doppelseite 108 in der jeweiligen Ablage 338 halten kann.

Die in den Figuren 7a und 7b dargestellte Sammeleinrichtung 308 hat mehrere Sammelablagen 348, die in einer Sammelrichtung 350, die quer zur Transportrichtung 318 verläuft, in einer in Figur 7a dargestellten Ausgangsposition hintereinander und in einer Ebene angeordnet sind. Jede Sammelablage 348 hat eine Empfangsöffnung 352, die in der hier gezeigten Ausführungsform jeweils an der Oberseite der Sammelablage 348 vorgesehen ist und eine in Sammelrichtung 350 vorne angeordnete Ausgabeöffnung 354.

Die Sammelablagen 348 sind entlang einer Führung von der in Figur 7a dargestellten Ausgangsposition, in Sammelrichtung 350 in eine in Figur 7b dargestellte Sammelposition verschiebbar, wobei ein Antrieb vorgesehen ist, um die Sammelablagen 348 zwischen der Ausgangsposition und der Sammelposition zu bewegen.

In der Sammelposition befinden sich die Sammelablagen 348 übereinander, wobei sich die Ausgabeöffnungen 354 in einer senkrecht zur Sammelrichtung 350 stehenden Ebene befinden. Des Weiteren sind die Sammelablagen 348 bzw. die Böden der Sammelablagen 348 In der Sammelposition schräg zur Sammelrichtung 350 geneigt. Es ist aber auch möglich, dass die Sammelablagen 348 in der Sammelposition parallel zur Sammelrichtung 350 ausgerichtet sind.

Jeder Ablagebaugruppe 336 ist eine Sammelablage 348 zugeordnet, wobei die Sammelablagen 348 in der Ausgangsposition derart positioniert sind, dass diese die aus den Ausgabeöffnungen 346 ausgegebenen Doppelseiten 108 aufnehmen können. Insbesondere befinden sich die Sammelablagen 348 in der Ausgangsposition jeweils unterhalb der zugeordneten Ablagebaugruppe 336.

Die Ablagebaugruppen 336 können jeweils Mittel zum Entnehmen der Doppelseiten aus den Ablagen 338 und zum Einlegen der Doppelseiten 108 in die Sammelablagen 348 aufweisen. Alternativ können die Ablagen 338 auch so über den Sammelablagen 348 angeordnet sein, dass die Doppelseiten 108 aus den Ablagen 338 in die Sammelablagen fallen können.

In Sammelrichtung 350 vor den in der Sammelposition angeordneten Sammelablagen 348 ist eine Entnahmeeinrichtung 356 vorgesehen, die, wie nachfolgend erläutert wird, die Doppelseiten aus den Sammelablagen 348 aufnehmen kann.

An den Sammelablagen 348 kann eine Ausgabeeinheit vorgesehen sein, die die Doppelseiten 108 in der Sammelposition durch die Ausgabeöffnungen 354 herausschieben kann und/oder an der Entnahmeeinrichtung 356 kann eine Entnahmeeinheit 358 vorgesehen sein, die die Doppelseiten 108 aus den Sammelablagen 348 entnehmen und der Entnahmeeinrichtung 356 zuführen kann. Die Entnahmeeinheit 358 kann beispielsweise durch einen Greifer gebildet sein, der die Doppelseiten 108 nach dem Verschieben der Sammelablagen 348 in die Sammelposition fassen und halten bzw. aus den Sammelablagen 348 entnehmen kann.

Nachfolgend wird anhand der Figuren 8a bis 8h das Verfahren zum Vereinzeln und Sortieren der Doppelseiten 108 beschrieben.

Zunächst wird ein Papierbogen 314 bereitgestellt und bedruckt bzw. personalisiert. Der Papierbogen 314 kann in Abhängigkeit von einer empfangenen Stückliste aus einem Magazin entnommen werden, in dem verschiedene Papierbögen 314, beispielsweise für verschiedene Ausweis-, Wert- oder Sicherheitsdokumente 100, vorhanden sind. Die Papierbögen 314 können bereits für den jeweiligen Typ des Ausweis-, Wert- oder Sicherheitsdokumentes 100 vorbereitet sein, beispielsweise durch einen Aufdruck oder entsprechende Sicherheitsmerkmale.

Der Papierbogen 314 wird mit der Druckeinrichtung 322 bedruckt, wobei die Druckeinrichtung 322 den Papierbogen 314 beidseitig oder einseitig bedrucken kann. Ein beidseitiger Druck ist durch abschnittsweises oder vollständiges Wenden des Papierbogens 314 oder durch eine entsprechend ausgebildete zweiseitige Druckeinrichtung 322 möglich.

Vor dem Druck- und Personalisierungsvorgang wird die Position jeder Doppelseite 108 auf dem Papierbogen 314 sowie die spätere Sortierreihenfolge der Doppelseiten 108 festgelegt, wobei die Doppelseiten den Ablagen 338 zugeordnet werden. Die Positionen der einzelnen Doppelseiten 108 können beispielsweise von der festgelegten Sortierreihenfolge abhängen oder von den technischen Möglichkeiten der Druckeinrichtung. Falls der Papierbogen für einen zweiseitigen Druck nicht vollständig gewendet werden soll, können beidseitig zu bedruckende Doppelseiten 108 im Randbereich des Papierbogens 314 angeordnet werden, so dass nur ein abschnittsweises Wenden des Papierbogens 314 erforderlich ist.

Anschließend wird der Papierbogen 314 in einer definierten Ausrichtung auf die Auflagefläche 312 aufgelegt und den Schneideinrichtungen 324, 326 zugeführt (Figur 8a). Der Papierbogen 314 wird in Transportrichtung 318 bewegt, wobei die zweite Schneideinrichtung 326 den Papierbogen 314 quer zur Transportrichtung 318 unterteilt und die erste Schneideinrichtung 324 die entstandenen Streifen in Transportrichtung 318 in Doppelseiten 108 schneidet. Optional kann ein seitlicher Überstand von weiteren Messern der ersten Schneideinrichtung 324 entfernt werden. Ein in Transportrichtung vorderer oder hinterer Überstand kann durch die zweite Schneideinrichtung 326 entfernt werden.

Die so vereinzelten Doppelseiten 108 werden nachfolgend der Übergabeeinrichtung 306 zugeführt (Figur 8b).

Die Ablagebaugruppen 336 werden anschließend so verschwenkt, dass sich die den in Transportrichtung vorderen Doppelseiten 108 zugeordneten Ablagen 338 in einer Ebene mit der Auflage 332 befinden. Nachfolgend werden die in Transportrichtung 318 vorderen Doppelseiten durch die Transportmittel 334 in die zugeordneten Ablagen 338 einsortiert (Figur 8c). Sind den in Transportrichtung 318 vorderen Doppelseiten Ablagen 338 in unterschiedliche Höhe zugeordnet, werden die Ablagebaugruppen 336 zunächst so verschwenkt, dass sich die einer ersten der vorderen Doppelseiten 108 zugeordnete Ablage 338 in einer Ebene mit der Auflage 332 befindet und diese Doppelseite 108 einsortiert. Anschließend wird dieser Vorgang für eine zweite der vorderen Doppelseiten 108 wiederholt, bis die vorderen Doppelseiten in die Ablagebaugruppen 336 einsortiert sind.

Die nachfolgenden Doppelseiten werden anschließend in Transportrichtung 318 nachgeführt und der Vorgang für diese wiederholt, bis alle Doppelseiten 108 in die Ablagen 338 einsortiert sind und/oder sich in allen Ablagen 338 eine Doppelseite 108 befindet (Figur 8d).

Nach dem Einsortieren der Doppelseiten 108 in die Ablagen 338 werden die Ablagebaugruppen 336 derart verschwenkt, dass sich die Ausgabeöffnungen 346 an den in die Ausgangsposition bewegten Sammelablagen 348 bzw. über diesen befinden. Anschließend werden die Doppelseiten 108 aus den Ablagen 338 in einer durch die Sortierreihenfolge festgelegten Reihenfolge in die Sammelablagen 348 ausgegeben (Figur 8e).

Die Doppelseiten 108 werden vorzugswiese jeweils durch eine Halteeinrichtung in den Ablagen 338 gehalten, so dass diese einzeln an die Sammelablagen 348 ausgegeben werden können. Die Ausgabe erfolgt durch Deaktivieren der Halteeinrichtung und/oder Entnehmen durch entsprechende Mittel.

Nach dem Entnehmen der Doppelseiten 108 aus den Ablagen liegen die Doppelseiten 108 einer Ablagebaugruppe 336 in einer festgelegten Reihenfolge in einem Doppelseitenstapel 360 in den der jeweiligen Ablagebaugruppe 336 zugeordneten Sammelablage 348 (Figur 8f). Befinden sich die Doppelseiten 108 bereits in der festgelegten Reihenfolge in den Ablagen 338 können auch mehrere Doppelseiten 108 gleichzeitig aus einer Ablagebaugruppe 336 entnommen werden.

Anschließend werden die Doppelseitenstapel aus den Sammelablagen 348 zusammengetragen, indem die Sammelablagen 348 in Sammelrichtung 350 in die Sammelposition bewegt werden. Wie in Figur 8g zu sehen ist, befinden sich die Doppelseitenstapel 360, also auch die Doppelseiten 108, in dieser Position übereinander.

Die Doppelseitenstapel 360 werden in dieser Position gehalten, beispielsweise durch Entnahmeeinheiten 358 der Entnahmeeinrichtung 356 und die Sammelablagen 348 in die Ausgangsposition zurück bewegt. Anschließend liegen die Doppelseiten 108 in einem Stapel in der vorab festgelegten Reihenfolge auf der Entnahmeeinrichtung 356.

Das Entnehmen der Doppelseitenstapel 360 aus den Sammelablagen 348 kann alternativ auch in einer definierten Reihenfolge erfolgen, wobei die Doppelseitenstapel 360 von einer Entnahmeeinheit 358 einzeln aus den Sammelablagen 348 entnommen werden (Figur 8h).

Alternativ zur Fixierung der Doppelseitenstapel 360 durch eine Entnahmeeinheit 358 können die Doppelseitenstapel 360 auch durch eine Ausgabeeinheit aus den Sammelablagen 348 herausgeschoben werden. Vorzugsweise erfolgt das Herausschieben synchron mit dem Bewegen der Sammelablagen 348 in die Ausgangsposition, so dass die Doppelseitenstapel 360 nicht mit den Sammelablagen 348 zurück bewegt werden.

Beispielsweise können die Sammelablagen 348 jeweils eine in Sammelrichtung 350 verlaufende Aussparung aufweisen, in die ein Steg eintauchen kann. Nach dem Verschieben der Sammelablagen 348 in die Sammelposition wird der Steg bezüglich der Sammelrichtung 350 hinter den Doppelseitenstapel 360 durch die Aussparungen geführt. Werden die Sammelablagen 348 zurück in die Ausgangsposition bewegt, werden die Doppelseitenstapel 360 durch den Steg zurück gehalten.

Ist die Anzahl der Doppelseiten 108 für das Ausweis-, Wert- oder Sicherheitsdokument 100 größer als die Anzahl der Ablagen 338, können einzelne Schritte des Verfahrens wiederholt werden. Beispielsweise können nach der Ausgabe der Doppelseiten 108 aus den Ablagen 338 an die Sammelablagen 348 neue Doppelseiten 108, insbesondere eines neuen Papierbogens 314, bereitgestellt, in die Ablagen 338 einsortiert und auf die bereits in den Sammelablagen 348 vorhandenen Doppelseitenstapel 360 aufgelegt werden. Alternativ können die Doppelseitenstapel 360 zusammengetragen und der gesamte Vorgang nochmals für neue Doppelseiten 108 wiederholt werden, wobei der so entstandene Stapel auf den bereits in der Entnahmeeinrichtung 356 vorhandenen Stapel aufgelegt wird.

In der hier gezeigten Ausführungsform weisen die Ablagen 338 jeweils separate Ausgabeöffnungen 346 auf. Es ist aber auch denkbar, dass die Ablagebaugruppen 336 jeweils eine gemeinsame Ausgabeöffnung für alle Ablagen 338 einer Ablagebaugruppe 336 aufweisen.

Des Weiteren können die Ablagebaugruppen 336 auch voneinander entkoppelt und getrennt voneinander verschwenkbar sein.

Darüber hinaus können die Ablagebaugruppen auch anderweitig bewegbar sein, solange sichergestellt ist, dass die Ablagen 338 so bewegbar sind, dass sich die Aufnahmeöffnungen 344 in der Ebene der Übergabeeinrichtung 306 und/oder die Ausgabeöffnungen an der Sammeleinrichtung 306 befinden.

Nach dem Sortieren der Doppelseiten 108 wird der so entstandene Stapel aus Doppelseiten 108 mit einer Datenkarte 106 und einem Vorblatt 110, an dem ein Fälzelband 112 angebracht ist, zusammengetragen und diese miteinander vernäht. Anschließend kann der so entstandene Passbuchblock 104 mit einem Einband 102 verklebt und der so entstandene Passbuchrohling 128 gefaltet und einer Endbearbeitung zugeführt werden und das so hergestellte Ausweis-, Wert- oder Sicherheitsdokument 100 personalisiert werden.

Die Sammeleinrichtung 308 weist für jede Sammelablage 348 eine in Sammelrichtung 350 verlaufende Laufschiene auf, auf der ein Schlitten in Sammelrichtung 350 verschiebbar gelagert ist. Die Sammelablage ist jeweils verschwenkbar am Schlitten gelagert.

Des Weiteren ist für jede Sammelablage 348 eine im Wesentlichen in Sammelrichtung verlaufende, individuelle Steuerschiene vorgesehen ist. Die Steuerschiene und die Laufschiene können separat voneinander angeordnet sein. Es ist aber auch möglich, dass diese ein gemeinsames Bauteil bilden.

An jeder Sammelablage 348 ist ein Steuerelement vorgesehen, dass mit der der Sammelablage 348 zugeordneten Steuerschiene derart zusammenwirkt, dass beim Verschieben der Sammelablage von der Ausgangsposition in die Sammelposition ein Verschwenken der Sammelablage 348 um den Schlitten erfolgt.

Optional kann die Laufschiene auch mehrere Steuerelemente aufweisen, wobei jedem Steuerelement eine individuelle Steuerschiene zugeordnet ist. Die Sammelablage 348 kann in einer solchen Ausführungsform beispielsweise zusätzlich in vertikaler Richtung beweglich am Schlitten gelagert sein, so dass die Sammelablage 348 nicht nur verschwenkt, sondern auch angehoben wird.

In jedem Fall sind die Steuerschienen derart ausgebildet, dass die Sammelablagen 348 in der Sammelposition in der in Figur 8g gezeigten Position übereinander angeordnet sind.

Zum Antrieb der Schlitten ist jeweils ein eine Führungsschiene vorgesehen, in der ein Führungselement zwischen einer Anfangsposition und einer Endposition verschiebbar gelagert ist.

Das Führungselement ist jeweils über ein Übersetzungsgestänge mit dem Schlitten einer Sammelablage 348 gekoppelt.

Beispielsweise ist für zwei benachbarte Sammelablagen 348 eine gemeinsame Steuerschiene vorgesehen und die Schlitten der beiden Sammelablagen 348 sind mit einem gemeinsamen Steuerelement gekoppelt. Die Führungselemente können auch über ein Gestänge miteinander gekoppelt sein.

Die einzelnen Führungselemente der Sammelablagen 348 sind derart miteinander gekoppelt, dass ein gleichzeitiges Verschieben der Führungselemente zwischen der Anfangsposition und der Endposition erfolgt.

Der Abstand der Führungsschienen von den Steuerschienen bzw. von den Laufschienen nimmt jeweils in Richtung von der Anfangsposition zur Endposition zu, wobei jede Führungsschiene eine individuelle Geometrie aufweist. In der Anfangsposition und der Endposition ist der Abstand der Führungsschienen von den Steuerschienen bzw. von den Laufschienen jeweils gleich groß.

Der zunehmende Abstand der Führungsschienen von den Steuerschienen bzw. von den Laufschienen hat zur Folge, dass die Übersetzungsgestänge in der Anfangsposition einen relativ flachen Winkel relativ zu den Laufschienen bzw. zur Horizontalen haben. In der Endposition weisen die Übersetzungsgestänge einen relativ steilen Winkel auf. Des Weiteren sind die Abstände der Führungselemente in den Endpositionen in Sammelrichtung 350 geringer als die Abstände der Abstände der Führungselemente in den Anfangspositionen in Sammelrichtung 350. Dies führ dazu, dass die Schlitten und somit die Sammelablagen in den Anfangspositionen der Führungselemente in Sammelrichtung 350 beabstandet voneinander angeordnet sind und beim Bewegen in die in den Endpositionen der Führungselemente zusammengeschoben werden, so dass sich die Sammelablagen 348 in der Endpositionen der Führungselemente übereinander in der Sammelposition befinden. Werden die Führungselemente zurück in die Anfangspositionen bewegt, werden die Sammelablagen 348 wieder auseinander bewegt.

Da die Führungselemente untereinander gekoppelt sind, ist somit nur ein Antrieb erforderlich, um alle Sammelablagen 348 zu bewegen. Der Antrieb kann beliebig angeordnet sein. Beispielsweise an einem der Schlitten oder an einem der Führungselemente. Vorzugsweise wird der Antrieb an einem der Schlitten vorgesehen.

In Figur 9 sind eine Vorrichtung 600 zum Bereitstellen eines Einbandes 102 sowie eine Klebe- und Faltvorrichtung 700 zum Verkleben des Einbandes 102 mit dem Passbuchblock 104 sowie zum Falten des Passbuchrohlings 128 gezeigt. Die Klebeeinheit 602 kann eine Klebstoffschicht 612 auf einen bereitgestellten Einband 102 aufbringen.

Die Klebevorrichtung 600 weist eine Klebeeinheit 602 und ein Magazin 604 für verschiedene Einbände 102 auf.

Wie in Figur 10 zu sehen ist, hat die Klebeeinheit 602 eine ebene Auflage 606, deren in einer Transportrichtung 608 einer mit einer Klebstoffschicht 612 (S20, Figur 13) versehenen Trägerfolie 610 vorderer und hinterer Rand 614, 616 abgerundete Kanten aufweist. Die Breite der Auflage 606 entspricht im Wesentlichen der Breite der Trägerfolie 610 und/oder der Klebstoffschicht 612, die Länge der Auflage 606 entspricht im Wesentlichen der Länge der für das Ausweis-, Wert- oder Sicherheitsdokument 100 benötigten Klebstoffschicht 612.

Unterhalb der Auflage 606 ist ein Magazin 618 für die Trägerfolie 610 mit der darauf angebrachten Klebstoffschicht 612 vorgesehen. In der hier gezeigten Ausführungsform ist die Trägerfolie 610 auf einer Rolle 620 aufgewickelt, die im Magazin 618 drehbar gelagert ist. Zum Drehen der Rolle 620 ist ein Antrieb vorgesehen. Des Weiteren ist eine zweite Rolle 622 zum Aufrollen der leeren Trägerfolie 610 vorgesehen. Die zweite Rolle 622 kann ebenfalls einen Antrieb aufweisen.

Die Trägerfolie 610 wird von der ersten Rolle 620 über die Auflage 606 zur zweiten Rolle 622 geführt, wobei die Antriebe derart gesteuert werden, dass die Trägerfolie 610 flach auf der Auflage 606 aufliegt und in Transportrichtung 608 bewegt wird. Die Rollen 620 und 622 bilden eine Transporteinrichtung 624.

Die Klebeeinheit 602 weist des Weiteren eine Heizeinrichtung 626 auf, die die Klebstoffschicht 612 auf der Trägerfolie 610 auf eine Aktivierungstemperatur erhitzen kann, bei der die Klebstoffschicht 612 adhäsive Eigenschaften entwickelt. Die Heizeinrichtung 626 ist unterhalb der Auflage 606 angeordnet beziehungsweise an dieser vorgesehen. Am in Transportrichtung 608 hinteren Rand 616 ist eine Schneideinrichtung 628 vorgesehen, die die Klebstoffschicht 612 durchtrennen kann, wobei die Trägerfolie 610 nicht durchtrennt wird.

Vorzugsweise sind zwei Transporteinrichtungen 624 mit jeweils einer Trägerfolie 610 vorgesehen, so dass eine redundante Zuführung der Trägerfolie 610 mit der Klebstoffschicht 612 erfolgen kann. Alternativ kann die gesamte Baugruppe aus Transporteinrichtung 624, Auflage 606 und Heizeinrichtung 626 doppelt vorhanden sein.

Die in Figur 11 gezeigte Klebe- und Faltvorrichtung 700 weist eine Auflage 702, eine Falteinheit 704 und eine Fixiereinheit 706 auf.

Die Falteinheit 704 weist mehrere Rollen 708 auf, wobei die Rollen 708 jeweils paarweise und parallel zueinander angeordnet sind. In einer Einschubrichtung 710 sind mehrere dieser Rollenpaare 712 hintereinander angeordnet. Zwischen den Rollen 708 der Rollenpaare 712 ist ein in Einschubrichtung 710 verlaufender Spalt 714 gebildet.

Unterhalb der Rollenpaare 712 ist eine Halteeinrichtung 716 für einen Passbuchrohling 128 bestehend aus dem Passbuchblock 104 und dem am Passbuchblock 104 vorfixierten Einband 102 vorgesehen. Die Halteeinrichtung 716 ist durch einen Backen 718 und einen Stempel 720 gebildet, wobei der Backen 718 seitlich gegen den Stempel 720 gedrückt werden kann. Der Stempel ist flach ausgebildet und derart positioniert, dass dieser in Einschubrichtung 710 in den Spalt 714 zwischen den Rollen 708 eingeschoben werden kann. Oberhalb des Backens 718 ist ein zweiter Stempel 722 vorgesehen, der quer zur Einschubrichtung 710 verschoben werden kann. Der zweite Stempel 722 kann durch Rollen gebildet sein.

Des Weiteren ist ein weiterer Stempel 724 vorgesehen, der an der Auflage 702 vorgesehen ist und eine Faltkante 728 in den Passbuchrohling 128 einbringen kann. An der Auflage 702 ist des Weiteren eine Transporteinrichtung vorgesehen, die den Passbuchrohling 128 der Halteeinrichtung 716 zuführen kann.

Hinter der Falteinheit 704 ist eine Fixiereinheit 706 vorgesehen, die den Passbuchrohling 128, wie nachfolgend erläutert wird, in einem gefalteten Zustand fixieren kann, und die eine Heizeinrichtung 726 zum Erhitzen der Klebstoffschicht 612 auf die Aushärtetemperatur aufweist. Die Fixiereinrichtung 706 ist durch mehrere Rollenpaare 712 gebildet.

Zur Herstellung eines Ausweis-, Wert- oder Sicherheitsdokuments 100 wird zunächst eine Klebstoffschicht 612 auf einem Einband 102 aufgebracht. Dazu wird ein Einband 102 gemäß einer für das Ausweis-, Wert- oder Sicherheitsdokument erstellten Stückliste durch die Halte- und Transportvorrichtung 900 aus dem Magazin 604 entnommen.

Auf der Klebeeinheit 602 wird durch die Transporteinrichtung 624 ein Abschnitt der Trägerfolie mit einer Klebstoffschicht 612 in Transportrichtung 608 auf die Auflage 606 bewegt, bis sich der vordere Rand der Klebstoffschicht 612 im Bereich des vorderen Randes 614 der Auflage 606 befindet. Die Klebstoffschicht 612 weist eine Aktivierungstemperatur auf, bei der die Klebstoffschicht 612 adhäsive Eigenschaften entwickelt sowie eine Aushärtetemperatur, bei der die Klebstoffschicht 612 vernetzt und aushärtet, wobei die Aushärtetemperatur höher ist als die Aktivierungstemperatur.

Anschließend wird durch die Schneideinrichtung 628 die Klebstoffschicht 612 am hinteren Rand 616 der Auflage 606 durchtrennt, wobei die Klebstoffschicht 612 nach dem Durchtrennen die für den Einband 102 benötigte Länge, die vorzugsweise geringfügig kürzer ist als die Länge des Einbandes 102, aufweist (Figur 12a).

Die Trägerfolie 610 wird dabei gespannt gehalten, so dass sich diese an die abgerundeten Kanten der Ränder 614, 616 anlegt. Der nachfolgende Abschnitt der Klebstoffschicht 612 wird dadurch geringfügig zurück gezogen, so dass sich nur der abgeschnittene Abschnitt der Klebstoffschicht 612 auf der Auflage 606 befindet. Falls die Klebstoffschicht eine definierte Steifigkeit aufweist, können sich auch über die Ränder 614, 616 herausragende Bereiche von der Trägerfolie 610 ablösen. Gleichzeitig wird die Klebstoffschicht 612 durch die Heizeinrichtung 626 auf eine Aktivierungstemperatur erhitzt.

Nachfolgend wird der ausgewählte und bereitgestellte Einband 102 von der Halte- und Transporteinrichtung 900 aufgenommen und auf die Klebstoffschicht 612 aufgelegt, wobei die Klebstoffschicht 612 an der Innenseite 126 des Einbandes haftet (S22, Figur 13). Anschließend wird der Einband von der Trägerfolie 610 abgehoben, wobei die Klebstoffschicht 612 von der Trägerfolie 610 gelöst wird (Figur 12b).

In einem nächsten Verfahrensschritt wird der Einband 102 mit der Klebstoffschicht 612 einer Erkennungseinrichtung 630 zugeführt und durch diese geprüft, ob die Klebstoffschicht 612 vollflächig auf die Innenseite 126 des Einbandes 102 aufgebracht ist.

Ist die Innenseite 126 des Einbandes 102 vollständig mit der Klebstoffschicht 612 bedeckt, wird der Einband 102 mit der Innenseite 126, also der Klebstoffschicht 612 auf den Passbuchblock 104 (S24, Figur 13) beziehungsweise auf die Außenseite 124 des Vorblattes 110 aufgelegt, der vorab mit der Außenseite 124 des Vorblattes 110 nach oben auf die Auflage 702 aufgelegt wurde (Figur 12c).

Anschließend oder bereits beim Auflegen des Einbandes 102 werden der Einband 102 und der Passbuchblock 104 relativ zueinander ausgerichtet (S26, Figur 13). Da die Klebstoffschicht 612 nach dem Verbinden mit dem Einband 102 abgekühlt ist, haftet diese nicht am Vorblatt 110, so dass eine Ausrichtung des Einbandes 102 und des Passbuchblocks 104 möglich ist.

Nachfolgend erfolgt das Falten des aus dem Einband 102 und dem am Einband 102 vorfixierten Passbuchblocks 104 gebildeten Passbuchrohlings 128. Zunächst wird auf der Auflage 702 durch den Stempel 724 eine Faltkante 728 entlang der Naht 114 eingebracht. Die Faltkante 728 wird durch eine Prägung des Passbuchrohlings 128 im Bereich der Naht 114 gebildet und teilt den Passbuchrohling in eine erste und eine zweite Buchhälfte 730, 732 (S28, Figur 13).

Nachfolgend wird der Passbuchrohling 128 in die Halteeinrichtung 716 bewegt, wobei die zweite Buchhälfte 732 zwischen dem Backen 718 und dem Stempel 720 fixiert wird (Figur 12d). Die erste Buchhälfte 730 ragt aus der Halteeinrichtung 716 heraus. Der Einband 102 liegt dabei mit der Außenseite am Backen 718 an.

Anschließend wird der zweite Stempel 722 quer zur Einschubrichtung verschoben, so dass dieser an der ersten Buchhälfte 730 anliegt und bei einer weiteren Bewegung diese relativ zur zweiten Buchhälfte 732 im Wesentlichen rechtwinklig um faltet (Figur 12e).

Nachdem der zweite Stempel 722 zurückgezogen wurde, wird der erste Stempel 720 mit dem an diesem gehaltenen Passbuchrohling 128 in Einschubrichtung zwischen die Rollen 708 bewegt, wobei der Einband 102 mit dem Rollen 708 in Anlage kommt. Bei einer weiteren Bewegung des Stempels 720 in Einschubrichtung 710 werden die Buchhälften 730, 732 relativ zueinander durch die Rollen 708 um gefaltet und seitlich gegen den Stempel 720 gedrückt (Figur 12f).

Nach dem Falten des Passbuchrohlings 128 wird der Stempel 720 zurückgezogen und der gefaltete Passbuchrohling 128 durch die Rollen 708 in die Fixiereinheit 706 bewegt. In dieser wird die Klebstoffschicht 612 durch die Heizeinrichtung 726 auf die Aushärtetemperatur erwärmt. Durch das Erwärmen und das anschließende Abkühlen vernetzt die Klebstoffschicht 612 und härtet aus (S30, Figur 13), so dass der Einband 102 und der Passbuchblock 104 stoffschlüssig miteinander verbunden sind (Figur 12g) (S32, Figur 13).

Nach dem Aushärten und Vernetzen der Klebstoffschicht 612 kann der Passbuchrohling 128 aus der Fixiereinheit 706 entnommen und weiter bearbeitet werden.

Beim Erwärmen der Klebstoffschicht 612 kann diese durch die auf den Passbuchrohling 128 wirkenden Kräfte an den freien Rändern zwischen dem Einband 102 und dem Passbuchblock 104 austreten. Ein Verteilen der Klebstoffschicht 612 durch diese Kräfte ist erwünscht, um eine gleichmäßige Verteilung der Klebstoffschicht 612 zu bewirken.

Um ein zu starkes Austreten der Klebstoffschicht 612 zu verhindern, ist die Länge und Breite der Klebstoffschicht 612 geringfügig kleiner gewählt als die Länge und Breite des Einbandes 102 bzw. des Passbuchblocks 104.

Nach dem Kleben und Falten des Passbuchrohlings 128 werden die freien Ränder des Passbuchrohlings 128 bearbeitet, wobei der Passbuchrohling 128 auf das gewünschte Format geschnitten wird. Bei diesem Vorgang können auch überstehende Reste der Klebstoffschicht 612 entfernt werden. Da die freien Ränder des Passbuchrohlings 128 bearbeitet werden, können auch Ränder der Seiten, die durch die Klebstoffschicht 612 aneinander haften, entfernt werden.

Der Ablauf des Verfahrens ist in Figur 13 nochmals als Ablaufdiagram dargestellt.

Da das Aushärten und Vernetzen der Klebstoffschicht 612 erst in zusammengefaltetem Zustand des Passbuchrohlings 128 erfolgt, wird der Passbuchrohling 128 und somit auch das Ausweis-, Wert- oder Sicherheitsdokument 100 in diesem zusammengefalteten Zustand beaufschlagt. Bei einem Aufklappen des Ausweis-, Wert- oder Sicherheitsdokument entstehen durch die vernetzte und ausgehärtete Klebstoffschicht zwischen Einband 102 und Passbuchblock 104 Spannungen, durch die das Ausweis-, Wert- oder Sicherheitsdokument in den geschlossenen Zustand beaufschlagt wird.

### Bezugszeichenliste

- 100: Ausweis-, Wert- oder Sicherheitsdokument
- 102: Einband
- 104: Passbuchblock
- 106: Datenkarte
- 108: Doppelseiten
- 110: Vorblatt
- 112: Fälzelband
- 114: Naht
- 116: Passbild
- 118: Daten
- 120: Lasche
- 121: Überlappungsbereich
- 122: Mittellinie
- 124: Außenseite des Vorblattes
- 126: Innenseite des Einbandes
- 128: Passbuchrohling
- 150: System zur Herstellung eines buchförmigen Ausweis-, Wert- oder Sicherheitsdokument
- 152: Steuerung
- 154: Speicher
- 200: Vorrichtung zur Herstellung einer Datenkarte
- 250: Annahmevorrichtung
- 300: Zusammenstellvorrichtung
- 302: Zuführeinrichtung
- 304: Ablageeinrichtung
- 306: Übergabeeinrichtung
- 308: Sammeleinrichtung
- 310: Steuerung
- 312: Auflagefläche
- 314: Papierbogen
- 316: Vortriebseinrichtung
- 318: Transportrichtung
- 320: Rolle
- 322: Druckeinrichtung
- 324: Schneideinrichtung
- 326: Schneideinrichtung
- 328: Rollenmesser
- 330: Messer
- 332: Auflage
- 334: Transportmittel
- 336: Ablagebaugruppe
- 338: Ablage
- 340: Gehäuse
- 342: Schwenkachse
- 344: Aufnahmeöffnung
- 346: Ausgabeöffnung
- 348: Sammelablage
- 350: Sammelrichtung
- 352: Empfangsöffnung
- 354: Ausgabeöffnung
- 356: Entnahmeeinrichtung
- 358: Entnahmeeinheit
- 360: Doppelseitenstapel
- 400: Vorrichtung zur Bereitstellung und Anbringung des Fälzelbandes
- 500: Vorrichtung zum Verbinden der Doppelseiten, des Vorblattes, des Fälzelbandes und der Lasche
- 600: Vorrichtung zum Bereitstellen des Einbandes
- 602: Klebeeinheit
- 604: Magazin
- 606: Auflage
- 608: Transportrichtung
- 610: Trägerfolie
- 612: Klebstoffschicht
- 614: vorderer Rand
- 616: hinterer Rand
- 618: Magazin
- 620: Rolle
- 622: Rolle
- 624: Transporteinrichtung
- 626: Heizeinrichtung
- 628: Schneideinrichtung
- 630: Erkennungseinrichtung
- 702: Auflage
- 704: Falteinheit
- 706: Fixiereinheit
- 708: Rollen
- 710: Einschubrichtung
- 712: Rollenpaare
- 714: Spalt
- 716: Halteeinrichtung
- 718: Backen
- 720: Stempel
- 722: zweiter Stempel
- 724: weiterer Stempel
- 726: Heizeinrichtung
- 728: Faltkante
- 730: erste Buchhälfte
- 732: zweite Buchhälfte
- 800: Endbearbeitungsvorrichtung
- 850: Personal isierungsvorrichtung
- 852: Einheit der Personalisierungsvorrichtung
- 854: Einheit der Personalisierungsvorrichtung
- 856: Einheit der Personalisierungsvorrichtung
- 858: Einheit der Personalisierungsvorrichtung
- 870: Übergabeeinrichtung
- 900: Halte- und Transportvorrichtung
- 902: Arm
- 1000: Halte- und Transportvorrichtung
- S01: Herstellen der Datenkarte mit Lasche
- S02: Bereitstellen der Doppelseiten
- S03: Bereitstellen des Vorblattes
- S04: Anbringen des Fälzelbandes am Vorblatt
- S05: Zusammentrage der Datenkarte, der Doppelseiten und des Vorblattes
- S06: Vernähen des Passblocks
- S07: Bereitstellen des Einbandes
- S08: Verbinden des Vorblattes und des Einbandes zu einem Passbuchrohling
- S09: Endbearbeitung des Passbuchrohlings
- S10: Personalisieren des Chips
- S20: Bereitstellen der Klebstoffschicht
- S22: Aufbringen der Klebstoffschicht auf die Innenseite des Einbandes
- S24: Auflegen des Einbandes auf den Passbuchblock
- S26: Ausrichten des Passbuchblocks und des Einbandes
- S28: Falten des Passbuchrohlings
- S30: Erhitzen der Klebstoffschicht
- S32: Fixieren des passbuchrohlings in gefaltetem Zustand

## Patentansprüche

1. Zusammenstellvorrichtung (300) zum Vereinzeln und Sortieren von Doppelseiten (108) für ein buchförmiges Ausweis-, Wert- oder Sicherheitsdokument (100), wobei das Ausweis-, Wert- oder Sicherheitsdokument (100) einen Einband (102) sowie einen Passbuchblock (104) umfassend eine Datenkarte (106), mehrere Doppelseiten (108), ein Vorblatt (110) und ein Fälzelband (112) aufweist, wobei die Datenkarte (106) eine entlang eines Randes mit der Datenkarte (106) verbundene flexible Lasche (120) aufweist, wobei die Datenkarte (106) mit der flexiblen Lasche (120), die Doppelseiten (108), das Vorblatt (110) und das Fälzelband (112) mit einer Naht (114) miteinander vernäht sind, und wobei der Einband (102) mit einer Innenseite (126) flächig mit einer Außenseite (124) des Vorblattes (110) verklebt ist,
wobei die Zusammenstellvorrichtung (300) aufweist:
- Eine Ablageeinrichtung (304) zur Bereitstellung und Ausgabe von vereinzelten Doppelseiten (108),
- eine Sammeleinrichtung (308), zur Aufnahme der Doppelseiten (108) aus der Ablageeinrichtung (304), und
- eine Entnahmeeinrichtung (356),
**dadurch gekennzeichnet, dass** die Sammeleinrichtung (308) mehrere Sammelablagen (348) für jeweils mehrere aus der Ablageeinrichtung (304) ausgegebene Doppelseiten (108) aufweist, wobei die Sammelablagen (348) eine Empfangsöffnung (352) und eine Ausgabeöffnung (354) aufweisen,
dass die Sammelablagen (348) zwischen einer Ausgangsposition und einer Sammelposition bewegbar sind, wobei die Sammelablagen (348) in der Ausgangsposition in einer Sammelrichtung (350) hintereinander, insbesondere in einer Ebene, angeordnet sind und in der Sammelposition übereinander angeordnet sind und die Ausgabeöffnungen (354) in einer senkrecht zur Sammelrichtung (350) stehenden Ebene angeordnet sind, und dass die Entnahmevorrichtung (356) zur Entnahme der Doppelseiten (108) aus den Sammelablagen (348) in der Sammelposition der Sammelablagen (348) ausgebildet ist.

2. Zusammenstellvorrichtung nach Anspruch 1, wobei die Ablageeinrichtung (304) mehrere in Sammelrichtung (350) hintereinander angeordnete Ausgabeöffnungen (346) aufweist, wobei jeder Sammelablage (348) eine Ausgabeöffnung (346) zugeordnet ist
und/oder
wobei die Sammelablagen (348) jeweils eine Ausgabeeinheit zur Übergabe der Doppelseiten (108) an die Entnahmeeinrichtung (356) aufweisen
und/oder
wobei die Entnahmeeinrichtung (356) mindestens eine Entnahmeeinheit (358) zur Entnahme der Doppelseiten (108) aus den Sammelablagen (348) aufweist, wobei für jede Sammelablage (348) eine Entnahmeeinheit (358) vorgesehen ist
und/oder
wobei die Entnahmeeinrichtung (356) mindestens eine Entnahmeeinheit (358) zur Entnahme der Doppelseiten (108) aus den Sammelablagen (348) aufweist, wobei für jede Sammelablage (348) eine Entnahmeeinheit (358) vorgesehen ist und wobei die Entnahmeeinheit (358) einen Greifer aufweist und wobei die Sammelablagen (348) Aussparungen aufweisen, in die die Greifer eingreifen können.

3. Zusammenstellvorrichtung nach Anspruch 2, wobei die Sammelablagen (348) eine in Sammelrichtung (350) verlaufende, sich bis zur Ausgabeöffnung (354) erstreckende Aussparung aufweisen, wobei die Entnahmeeinheit (358) zumindest einen Steg aufweist, der in die Aussparungen eintauchen und in Sammelrichtung (350) relativ zu den Sammelablagen (348) verschiebbar ist.

4. Zusammenstellvorrichtung nach einem der vorhergehenden Ansprüche, wobei eine Führung für die Sammelablagen (348) sowie ein Antrieb zum Bewegen der Sammelablagen (348) entlang der Führung vorgesehen sind
und/oder
wobei die Sammelablagen (348) in der Sammelposition schräg zur Sammelrichtung (350) angeordnet sind
und/oder
wobei für jede Sammeleinrichtung (308) eine Laufschiene vorgesehen ist, auf der ein Schlitten in Sammelrichtung (350) verschiebbar gelagert ist, wobei die Sammelablagen (348) jeweils verschwenkbar auf dem Schlitten gelagert sind, wobei für jede Sammelablage (348) eine in Sammelrichtung (350) verlaufende individuelle Steuerschiene vorgesehen ist, wobei an jeder Sammelablage (348) ein Steuerelement vorgesehen ist, das mit der der Sammelablage (348) zugeordneten Steuerschiene derart zusammenwirkt, dass beim Verschieben der Sammelablage (348) von der Ausgangsposition in die Sammelposition ein Verschwenken der Sammelablage (348) um den Schlitten erfolgt.

5. Zusammenstellvorrichtung nach Anspruch 4, wobei für jede Sammelablage (348) eine Führungsschiene vorgesehen ist, in der ein Führungselement zwischen einer Anfangsposition und einer Endposition verschiebbar gelagert ist, wobei ein Übersetzungsgestänge vorgesehen ist, dass das Führungselement mit dem Schlitten der jeweiligen Sammelablage (348) verbindet,
wobei die einzelnen Führungselemente der Sammelablagen (348) so miteinander gekoppelt sind, dass ein gleichzeitiges Verschieben der Führungselemente zwischen der Anfangsposition und der Endposition erfolgt,
wobei die Führungsschienen so ausgebildet sind, dass sich die Sammelablagen (348) in der Anfangsposition der Führungselemente in der Ausgangsposition befinden und in der Endposition der Führungselemente sich die Sammelablagen (348) in der Sammelposition befinden und die Schlitten unmittelbar aneinander anliegen
und/oder
wobei der Abstand der Führungsschienen von den Steuerschienen jeweils in Richtung von der Anfangsposition zur Endposition zunimmt
und/oder
wobei die Führungselemente über Gestänge miteinander gekoppelt sind und/oder
wobei der Antrieb der Sammelablagen (348) an einem der Schlitten angeordnet ist
und/oder
wobei die Empfangsöffnungen (352) an der Oberseite der Sammelablagen (348) und die Ausgabeöffnungen (354) am in Sammelrichtung (350) vorderen Rand der Sammelablagen (348) vorgesehen sind.

6. Zusammenstellvorrichtung nach einem der vorhergehenden Ansprüche, wobei die Vorrichtung (300) aufweist:
- eine Zuführeinrichtung (302) zur Bereitstellung vereinzelter Doppelseiten (108),
- eine Übergabeeinrichtung (306) zur Übergabe der vereinzelten Doppelseiten (108) an die Ablageeinrichtung (304), und
- eine Steuerung (310),
wobei die Ablageeinrichtung (304) zumindest zwei nebeneinander angeordnete Ablagebaugruppen (336) mit jeweils zumindest zwei übereinander angeordneten Ablagen (338) aufweist, wobei jede Ablage (338) eine zur Übergabeeinrichtung (306) weisende Aufnahmeöffnung (344) und eine entgegengesetzt angeordnete, zur Sammeleinrichtung (308) weisende zweite Ausgabeöffnung (346) aufweist,
wobei die Übergabeeinrichtung (306) eine ebene Auflage (332) aufweist, wobei die Doppelseiten (108) auf der ebenen Auflage (332) in einer von der Zuführeinrichtung (302) zur Ablageeinrichtung (304) gerichteten Transportrichtung (318) hintereinander und nebeneinander bereitstellbar sind, wobei die Anzahl der nebeneinander angeordneten Doppelseiten (108) der Anzahl der Ablagebaugruppen (336) entspricht oder geringer ist als diese,
wobei die Ablageeinrichtung (304) oder die Ablagebaugruppen (336) derart bewegbar sind, dass die Ausgabeöffnungen (346) der einzelnen Ablagen (338) jeweils in einer Ebene mit der ebenen Auflage (332) der Übergabeeinrichtung (306) angeordnet sind und derart bewegbar ist, dass sich die zweiten Ausgabeöffnungen (346) auf Höhe der Sammeleinrichtung (308) befinden,
wobei die Steuerung (310) konfiguriert ist zur Zuordnung der einzelnen Doppelseiten (108) zu den einzelnen Ablagen (338) in Abhängigkeit von einer festgelegten oder empfangenen Sortierreihenfolge, wobei die Steuerung (310) die Ablageeinrichtung (304) oder die Ablagebaugruppen (336) derart ansteuert, dass sich die den jeweils in Transportrichtung (318) vorderen Doppelseiten (108) zugeordneten Ablagen (338) in einer Ebene mit der ebenen Auflage der Übergabeeinrichtung (306) befinden.

7. Zusammenstellvorrichtung nach Anspruch 6, wobei die Ablagebaugruppen (336) um eine Schwenkachse (342) schwenkbar gelagert sind und bezüglich der Schwenkachse (342) nebeneinander, insbesondere unmittelbar benachbart, angeordnet sind, wobei die Schwenkachse (342) auf der zur Sammeleinrichtung (308) weisenden Seite der Ablageeinrichtung (304) vorgesehen ist
und/oder
wobei die Ablagen (338) jeweils eine Haltevorrichtung für die Doppelseiten (108) aufweisen
und/oder
wobei die Ablagebaugruppen (336) getrennt voneinander bewegbar, insbesondere verschwenkbar, sind
oder
wobei die Ablagebaugruppen (336) miteinander gekoppelt, insbesondere miteinander verbunden, sind
und/oder
wobei die Übergabeeinrichtung (306) Transportmittel (334) zur Zuführung der vereinzelten Doppelseiten (108) zu den Ablagen (338) aufweist, wobei die Transportmittel (334) insbesondere Greifer sind, die den einzelnen Ablagebaugruppen (336) zugeordnet sind
und/oder
wobei die Ablagebaugruppen (336) jeweils eine gemeinsame zweite Ausgabeöffnung (346) für die Ablagen (338) aufweisen
oder
wobei die Ablagebaugruppen (336) jeweils separate zweite Ausgabeöffnungen (346) für jede Ablage (338) aufweisen.

8. Zusammenstellvorrichtung nach einem der Ansprüche 6 bis 7, wobei an den zweiten Ausgabeöffnungen (346) Mittel zum Entnehmen der Doppelseiten (108) aus den Ablagen (338) vorgesehen sind
und/oder
wobei die Zuführeinrichtung (302) eine erste und eine zweite Schneideinrichtung (324, 326) aufweist, wobei die Zuführeinrichtung (302) zum Empfang eines Papierbogens (314) konfiguriert ist und die Schneideinrichtungen (324, 326) zum Schneiden des Papierbogens (314) in einzelne Doppelseiten (108) konfiguriert ist, wobei die Schneidrichtungen der Schneideinrichtungen (324, 326) senkrecht zueinander verlaufen und/oder
wobei die Zuführeinrichtung (302) eine erste und eine zweite Schneideinrichtung (324, 326) aufweist, wobei die Zuführeinrichtung (302) zum Empfang eines Papierbogens (314) konfiguriert ist und die Schneideinrichtungen (324, 326) zum Schneiden des Papierbogens (314) in einzelne Doppelseiten (108) konfiguriert ist, wobei die Schneideinrichtungen der Schneideinrichtungen (324, 326) senkrecht zueinander verlaufen und wobei die Schneideinrichtungen (324, 326) mehrere Messer (328), insbesondere Rollenmesser (328) aufweisen, wobei die Schneidrichtungen der Messer einer Schneideinrichtung (324, 326) jeweils parallel zueinander verlaufen
und/oder
wobei eine Druckeinrichtung (322) zum einseitigen oder zweiseitigen Bedrucken der Papierbögen (314) vorgesehen ist.

9. System (150) zur Herstellung eines buchförmigen Ausweis-, Wert- oder Sicherheitsdokuments (100), mit einer Zusammenstellvorrichtung (300) nach einem der vorhergehenden Ansprüche,
wobei das System (150) ferner aufweist:
- eine Erkennungsvorrichtung, wobei die Erkennungsvorrichtung ausgebildet ist
∘ zur Erfassung eines Identifikationsmerkmals der Datenkarte (106), und
∘ zur Erstellung einer für die jeweilige Datenkarte (106) individuellen Stückliste für das Ausweis-, Wert- oder Sicherheitsdokument (100) in Abhängigkeit von dem erfassten Identifikationsmerkmal,
- eine Vorrichtung (200) zur Anbringung der Lasche (120) an einem Rand der Datenkarte (106),
- eine Vorrichtung (400) zur Bereitstellung und Anbringung eines Fälzelbandes (112) an einem Vorblatt (110),
- eine Vorrichtung (500) zum Verbinden der Doppelseiten (108), des Vorblattes (110), des Fälzelbandes (112) sowie der Lasche (120) zu einem Passbuchblock (104),
- eine Bereitstellungsvorrichtung (600) für einen Einband (102),
- eine Klebe- und Faltvorrichtung (700) zum Verbinden des Vorblattes (110) mit dem Einband (102) und zum Falten des Passbuchrohlings (128),
- eine Endbearbeitungsvorrichtung (800) für den Passbuchrohling (128), wobei die Endbearbeitungsvorrichtung (800) die Außenkanten des Passbuchrohlings (128) bearbeitet, und
- eine Personalisierungsvorrichtung (850) für einen im Ausweis-, Wert- oder Sicherheitsdokument (100), insbesondere in der Datenkarte (106), vorgesehenen Chip mit einem gesicherten Speicherbereich,
wobei die Datenkarte (106) ein Identifikationsmerkmal aufweist, das die Art des buchförmigen Ausweis-, Wert- oder Sicherheitsdokuments (100) festlegt, wobei die Datenkarte (106), der Passbuchblock (104), ein Passbuchrohling und/oder das Ausweis-, Wert- oder Sicherheitsdokument (100) zwischen den Vorrichtungen vereinzelt transportiert werden, wobei an den Vorrichtungen eine Zuordnung der jeweiligen Datenkarte (106), des Passbuchblock (104), des Passbuchrohlings (128) und/oder des Ausweis-, Wert- oder Sicherheitsdokuments (100) zu der von der Erkennungsvorrichtung erstellten individuellen Stückliste erfolgt.

10. Verfahren zum Vereinzeln und Sortieren von Doppelseiten, insbesondere von Doppelseiten (108) für ein buchförmiges Ausweis-, Wert- oder Sicherheitsdokument (100), wobei das Ausweis-, Wert- oder Sicherheitsdokument (100) einen Einband (102) sowie einen Passbuchblock (104) umfassend eine Datenkarte (106), mehrere Doppelseiten (108), ein Vorblatt (110) und ein Fälzelband (112) aufweist, wobei die Datenkarte (106) eine entlang eines Randes mit der Datenkarte (106) verbundene flexible Lasche (120) aufweist, wobei die Datenkarte (106) mit der flexiblen Lasche (120), die Doppelseiten (108), das Vorblatt (110) und das Fälzelband (112) mit einer Naht (114) miteinander vernäht sind, und wobei der Einband (102) mit einer Innenseite (126) flächig mit einer Außenseite (124) des Vorblattes (110) verklebt ist, wobei das Verfahren eine Zusammenstellvorrichtung (300) nach einem der Ansprüche 1 bis 8 oder ein System (150) nach Anspruch 9 verwendet, wobei das Verfahren folgende Schritte aufweist:
- Bereitstellen von vereinzelten Doppelseiten (108) durch die Ablageeinrichtung (304),
- Einsortieren der Doppelseiten (108) von der Ablageeinrichtung (304) in die Sammelablagen (348), wobei sich die Sammelablagen (348) in der Ausgangsposition befinden,
- Verschieben der Sammelablagen (348) in die Sammelposition, wobei die Doppelseiten (108) in der Sammelposition deckungsgleich übereinander liegen,
- Entnahme der Doppelseiten (108) aus den Sammelablagen (348) durch die Entnahmeeinrichtung (356).

11. Verfahren nach Anspruch 10, wobei die Entnahme aus den Sammelablagen (348) gleichzeitig erfolgt
oder
wobei die Entnahme aus den Sammelablagen (348) nacheinander erfolgt, wobei die Entnahme aus den einzelnen Sammelablagen (348) in einer festgelegten Reihenfolge, insbesondere von unten nach oben, erfolgt
und/oder
wobei die Entnahme aus den Sammelablagen (348) durch Herausschieben der Doppelseiten (108) aus den Sammelablagen (348) erfolgt
und/oder
wobei die Entnahme der Doppelseiten (108) aus den Sammelablagen (348) durch Halten der Doppelseiten (108) durch die Entnahmeeinrichtung (356) und gleichzeitiges Bewegen der Sammelablagen (348) entgegen der Sammelrichtung (350) erfolgt.

12. Verfahren nach einem der Ansprüche 10 bis 11, wobei das Verfahren folgende Schritte aufweist:
- Bereitstellen der vereinzelten Doppelseiten (108) durch die Zuführeinrichtung (302), wobei die Doppelseiten (108) in einer Transportrichtung (318) von der Zuführeinrichtung (302) zur Ablageeinrichtung (304) nebeneinander und hintereinander bereitgestellt werden, wobei die Anzahl der nebeneinander liegenden Doppelseiten (108) der Anzahl der Ablagebaugruppen (336) entspricht oder geringer ist als diese,
- Festlegen der Sortierreihenfolge der Doppelseiten (108), wobei jede Doppelseite (108) einer Ablage (338) zugeordnet wird,
- Einsortieren der Doppelseiten (108) in die zugeordnete Ablagen (338) durch die Übergabeeinrichtung (306), wobei die Ablageeinrichtung (304) oder die Ablagebaugruppen (336) jeweils derart bewegt werden, dass sich die Aufnahmeöffnungen (344) der den jeweils in Transportrichtung (318) vorderen Doppelseiten zugeordneten Ablagen (338) jeweils in einer Ebene mit der ebenen Auflage (332) der Übergabeeinrichtung (306) befinden,
- Ausgabe der Doppelseiten (108) aus den Ablagen (338) durch die Ausgabeöffnungen (346) an die Sammeleinrichtung (308), wobei die Doppelseiten (108) in einer festgelegten Reihenfolge aus den Ablagen (338) einer Ablagebaugruppe (336) ausgegeben werden, wobei die aus einer Ablagebaugruppe (336) ausgegebenen Doppelseiten (108) jeweils einen Doppelseitenstapel (360) bilden, in dem die Doppelseiten (108) in der festgelegten Reihenfolge übereinander liegen,
- Zusammentragen der Doppelseitenstapel (360) in einer festgelegten Reihenfolge.

13. Verfahren nach Anspruch 12, wobei in Transportrichtung (318) nebeneinander liegende Doppelseiten (108) gleichzeitig in Ablagen (338) der jeweiligen Ablagebaugruppen (336) verschoben werden, wobei die jeweiligen Ablagen (338) so bewegt werden, dass sich deren Aufnahmeöffnungen (344) auf Höhe der Ebene der Übergabeeinrichtung (306) befinden und/oder
wobei die Ablagebaugruppen (336) getrennt voneinander bewegbar, insbesondere verschwenkbar, sind, wobei die Ablagebaugruppen (336) zur Aufnahme der Doppelseiten (108) getrennt voneinander bewegt, insbesondere verschwenkt, werden
und/oder
wobei in den Ablagen (338) Haltevorrichtungen vorgesehen sind, und die Doppelseiten (108) nach dem Einsortieren durch die Haltevorrichtungen in der jeweiligen Ablage (338) gehalten werden, wobei bei der Entnahme der Doppelseiten (108) durch die Ausgabeöffnungen (346) ein Deaktivieren der Haltevorrichtungen erfolgt
und/oder
wobei das Bereitstellen der Doppelseiten (108) folgende Schritte umfasst:
- Bereitstellen eines Papierbogens (314), und
- Schneiden des Papierbogens (314) in einzelne Doppelseiten (108), wobei der Papierbogen (314) insbesondere in zwei senkrecht zueinander verlaufenden Schneidrichtungen geschnitten wird.

14. Verfahren zur Herstellung eines buchartigen Ausweis-, Wert- oder Sicherheitsdokuments (100), wobei das Ausweis-, Wert- oder Sicherheitsdokument (100) einen Einband (102) sowie einen Passbuchblock (104) umfassend eine Datenkarte (106), mehrere Doppelseiten (108), ein Vorblatt (110) und ein Fälzelband (112) aufweist, wobei die Datenkarte (106) eine entlang eines Randes mit der Datenkarte (106) verbundene flexible Lasche (120) aufweist, wobei die Datenkarte (106) mit der flexiblen Lasche (120), die Doppelseiten (108), das Vorblatt (110) und das Fälzelband (112) mit einer Naht (114) miteinander vernäht sind, und wobei der Einband (102) mit einer Innenseite (126) flächig mit einer Außenseite (124) des Vorblattes (110) verklebt wird, wobei das Verfahren die folgenden Schritte aufweist:
- Bereitstellen des Passbuchblocks (104),
- Bereitstellen des Einbandes (102),
- Bereitstellen einer Klebstoffschicht (612), insbesondere eines Klebebandes, wobei die Klebstoffschicht (612) auf einer Trägerfolie (610) aufgebracht ist, wobei die Klebstoffschicht (612) eine Aktivierungstemperatur aufweist, bei der die Klebstoffschicht (612) adhäsive Eigenschaften entwickelt sowie eine Aushärtetemperatur, bei der die Klebstoffschicht (612) vernetzt und aushärtet, wobei die Aushärtetemperatur höher ist als die Aktivierungstemperatur,
- Erwärmen der Klebstoffschicht (612), insbesondere auf die Aktivierungstemperatur,
- Aufbringen der Klebstoffschicht (612) auf die Innenseite (126) des Einbandes (102), wobei die Klebstoffschicht (612) an der Innenseite (126) des Einbandes (102) haftet, und Lösen der Klebstoffschicht (612) von der Trägerfolie (610),
- Auflegen des Einbandes (102) auf den Passbuchblock (104), wobei die Außenseite (124) des Vorblattes (110) auf die Innenseite (126) des Einbandes (102) aufgebracht wird,
- Falten des Passbuchrohlings (128),
- Anschließendes Erhitzen der Klebstoffschicht (612) auf die Aushärtetemperatur,
- Fixieren des Passbuchrohlings (128) in zusammengefaltetem Zustand bis die Klebstoffschicht (612) ausgehärtet ist und eine stoff- und/oder formschlüssige Verbindung zwischen Einband (102) und Vorblatt (110) hergestellt ist,
wobei das Bereitstellen des Passbuchblocks (104) mit folgenden Schritten erfolgt:
- Bereitstellen der Datenkarte (106) und Anbringen der flexiblen Lasche (120) an einem Rand der Datenkarte (106), insbesondere mit einem Ultraschallschweißverfahren,
- Bereitstellen und Sortieren der Doppelseiten (108) mit einem Verfahren nach einem der Ansprüche 10 bis 13,
- Bereitstellen des Vorblattes (110),
- Zusammentragen der Datenkarte (106), der Doppelseiten (108) und des Vorblattes (110),
- Anbringen des Fälzelbandes (112) an der Außenseite (124) des Vorblattes (110), Vernähen der Lasche (120), der Doppelseiten (108), des Vorblattes (110) und des Fälzelbandes (112) entlang einer Naht (114) zu einem Passbuchblock (104).

15. Verfahren nach Anspruch 14, wobei das Ausweis-, Wert- oder Sicherheitsdokument (100), insbesondere die Datenkarte, einen Chip mit einem gesicherten Speicherbereich aufweist, wobei personen- und/oder dokumentenspezifische Daten im gesicherten Speicherbereich des Chip gespeichert werden.

## Claims

1. A collating device (300) for separating and sorting double pages (108) for a book-like identity, value or security document (100), wherein the identity, value or security document (100) has a cover (102) and a passport book block (104) comprising a data card (106), a plurality of double pages (108), an endsheet (110) and a spine tape (112), wherein the data card (106) has a flexible tab (120) connected to the data card (106) along an edge, wherein the data card (106) with the flexible tab (120), the double pages (108), the endsheet (110) and the spine tape (112) are sewn together by means of a stitching (114), and wherein an inner side (126) of the cover (102) is bonded flat to an outer side (124) of the endsheet (110),
wherein the collating device (300) has:
- a deposit means (304) for providing and outputting separated double pages (108),
- a collection means (308) for receiving the double pages (108) from the deposit means (304), and
- a removal means (356),
**characterised in that** the collection means (308) has a plurality of collection compartments (348) each for a plurality of double pages (108) output from the deposit means (304), wherein the collection compartments (348) have a receiving opening (352) and an output opening (354),
that the collection compartments (348) are movable between an initial position and a collection position, wherein the collection compartments (348) in the initial position are arranged in succession in a collection direction (350), in particular in one plane, and in the collection position are arranged one above the other and the output openings (354) are arranged in a plane disposed perpendicularly to the collection direction (350),
and that the removal means (356) is designed to remove the double pages (108) from the collection compartments (348) in the collection position of the collection compartments (348).

2. The collating device according to claim 1, wherein the deposit means (304) has a plurality of output openings (346) arranged in succession in the collection direction (350), wherein each collection compartment (348) is assigned an output opening (346)
and/or
wherein the collection compartments (348) each have an output unit for transferring the double pages (108) to the removal means (356)
and/or
wherein the removal means (356) has at least one removal unit (358) for removing the double pages (108) from the collection compartments (348), wherein a removal unit (358) is provided for each collection compartment (348) and/or
wherein the removal means (356) has at least one removal unit (358) for removing the double pages (108) from the collection compartments (348), wherein a removal unit (358) is provided for each collection compartment (348), and wherein the removal unit (358) has a gripper, and wherein the collection compartments (348) have recesses into which the grippers may engage.

3. The collating device according to claim 2, wherein the collection compartments (348) have a recess running in the collection direction (350) and extending as far as the output opening (354), wherein the removal unit (358) has at least one projection which enters the recesses and is displaceable in the collection direction (350) relative to the collection compartments (348).

4. The collating device according to one of the preceding claims, wherein a guide for the collection compartments (348) and a drive for moving the collection compartments (348) along the guide are provided
and/or
wherein the collection compartments (348) in the collection position are arranged at an incline to the collection direction (350)
and/or
wherein a rail is provided for each collection means (308), on which rail a sliding carriage is mounted so as to be displaceable in the collection direction (350),
wherein the collection compartments (348) are each mounted pivotably on the sliding carriage, wherein an individual control rail running in the collection direction (350) is provided for each collection compartment (348), wherein a control element is provided on each collection compartment (348) and interacts with the control rail assigned to the collection compartment (348) in such a way that, as the collection compartment (348) moves from the initial position into the collection position, the collection compartment (348) pivots about the sliding carriage.

5. The collating device according to claim 4, wherein a guide rail is provided for each collection compartment (348), in which guide rail a guide element is mounted so as to be displaceable between a starting position and an end position, wherein a transmission linkage is provided and connects the guide element to the sliding carriage of the particular collection compartment (348), wherein the individual guide elements of the collection compartments (348) are coupled to one another such that the guide elements are simultaneously displaced between the starting position and the end position,
wherein the guide rails are designed such that in the initial position of the guide elements the collection compartments (348) are in the initial position and in the end position of the guide elements the collection compartments (348) are in the collection position and the sliding carriages bear directly against one another
and/or
wherein the distance of the guide rails from the control rails increases in the direction from the starting position to the end position,
and/or
wherein the guide elements are coupled to one another via rods,
and/or
wherein the drive of the collection compartments (348) is arranged on one of the sliding carriages,
and/or
wherein the receiving openings (352) are provided on the upper side of the collection compartments (348) and the output openings (354) are provided on the edge of the collection compartments (348) that is at the front in the collection direction (350).

6. The collating device according to one of the preceding claims, wherein the device (300) has:
- a feed means (302) for providing separated double pages (108),
- a transfer means (306) for transferring the separated double pages (108) to the deposit means (304), and
- a controller (310),
wherein the deposit means (304) has at least two deposit modules (336) arranged next to each other, each with at least two compartments (338) arranged one above the other, wherein each compartment (338) has a receiving opening (344) pointing towards the transfer means (306) and an oppositely arranged second output opening (346) pointing towards the collection means (308),
wherein the transfer means (306) has a flat support surface (332), wherein the double pages (108) may be provided in succession and next to each other on the flat support surface (332) in a transport direction (318) directed from the feed means (302) to the deposit means (304), wherein the number of double pages (108) arranged next to each other corresponds to or is smaller than the number of deposit modules (336),
wherein the deposit means (304) or the deposit modules (336) are movable in such a way that the output openings (346) of the individual compartments (338) are each arranged in the same plane as the flat support surface (332) of the transfer means (306) and are movable in such a way that the second output openings (346) are in line with the collection means (308),
wherein the controller (310) is configured to assign the individual double pages (108) to the individual compartments (338) depending on a defined or received sorting order, wherein the controller (310) actuates the deposit means (304) or the deposit modules (336) in such a way that the compartments (338) assigned to the double pages (108) arranged at the front in the transport direction (318) are arranged in the same plane as the flat support surface of the transfer means (306).

7. The collating device according to claim 6, wherein the deposit modules (336) are mounted pivotably about a pivot axis (342) and are arranged next to each other in relation to the pivot axis (342), in particular directly adjacently, wherein the pivot axis (342) is provided on the side of the deposit means (304) pointing towards the collection means (308)
and/or
wherein the compartments (338) each have a holding device for the double pages (108)
and/or
wherein the deposit modules (336) are movable, in particular pivotable, separately from one another
or
wherein the deposit modules (336) are coupled to one another, in particular connected to one another,
and/or
wherein the transfer means (306) has transport means (334) for feeding the separated double pages (108) to the compartments (338), wherein the transport means (334) in particular are grippers which are assigned to the individual deposit modules (336)
and/or
wherein the deposit modules (336) each have a common second output opening (346) for the compartments (338)
or
wherein the deposit modules (336) each have separate second output openings (346) for each compartment (338).

8. The collating device according to one of claims 6 to 7, wherein means for removing the double pages (108) from the compartments (338) are provided at the second output openings (346)
and/or
wherein the feed means (302) has a first and a second cutting means (324, 326), wherein the feed means (302) is configured to receive a paper sheet (314) and the cutting means (324, 326) are configured to cut the paper sheet (314) into individual double pages (108), wherein the cutting directions of the cutting means (324, 326) run perpendicularly to one another and/or wherein the feed means (302) has a first and a second cutting means (324, 326), wherein the feed means (302) is configured to receive a paper sheet (314) and the cutting means (324, 326) are configured to cut the paper sheet (314) into individual double pages (108), wherein the cutting directions of the cutting means (324, 326) run perpendicularly to one another, and wherein the cutting means (324, 326) have a plurality of cutters (328), in particular roller cutters (328), wherein the cutting directions of the cutters of one cutting means (324, 326) run parallel to one another
and/or
wherein a printing means (322) is provided for one-sided or two-sided printing of the paper sheets (314).

9. A system (150) for producing a book-like identity, value or security document (100), with a collating device (300) according to one of the preceding claims, wherein the system (150) also has:
- a recognition device, wherein the recognition device is designed
∘ to detect an identification feature of the data card (106), and
∘ to create a parts list that is individual for the data card (106) in question for the identity, value or security document (100) depending on the detected identification feature,
- a device (200) for attaching the tab (120) to an edge of the data card (106),
- a device (400) for providing and attaching a spine tape (112) to an endsheet (110),
- a device (500) for connecting the double pages (108), the endsheet (110), the spine tape (112) and the tab (120) to form a passport book block (104),
- a provisioning device (600) for a cover (102),
- a gluing and folding device (700) for connecting the endsheet (110) to the cover (102) and for folding the passport book blank (128),
- a finishing device (800) for the passport book blank (128), wherein the finishing device (800) processes the outer edges of the passport book blank (128), and
- a personalising device (850) for a chip which is provided in the identity, value or security document (100), in particular in the data card (106), and which has a secured memory region,
wherein the data card (106) has an identification feature which specifies the type of book-like identity, value or security document (100), wherein the data card (106), the passport book block (104), a passport book blank and/or the identity, value or security document (100) are transported separately between the devices, wherein, at the devices, the data card (106) in question, the passport book block (104), the passport book blank (128) and/or the identity, value or security document (100) are assigned to the individual parts list created by the recognition device.

10. A method for separating and sorting double pages, in particular double pages (108) for a book-like identity, value or security document (100), wherein the identity, value or security document (100) has a cover (102) and a passport book block (104) comprising a data card (106), a plurality of double pages (108), an endsheet (110) and a spine tape (112), wherein the data card (106) has a flexible tab (120) connected to the data card (106) along an edge, wherein the data card (106) with the flexible tab (120), the double pages (108), the endsheet (110) and the spine tape (112) are sewn together by means of a stitching (114), and wherein an inner side (126) of the cover (102) is bonded flat to an outer side (124) of the endsheet (110), wherein the method uses a collating device (300) according to one of claims 1 to 8 or a system (150) according to claim 9, wherein the method has the following steps:
- providing separated double pages (108) by the deposit means (304),
- sorting the double pages (108) from the deposit means (304) into the collection compartments (348), wherein the collection compartments (348) are in the initial position,
- displacing the collection compartments (348) into the collection position, wherein the double pages (108) lie congruently one above the other in the collection position,
- removing the double pages (108) from the collection compartments (348) by the removal means (356).

11. The method according to claim 10, wherein the double pages are removed from the collection compartments (348) simultaneously
or
wherein the double pages are removed from the collection compartments (348) in succession, wherein the double pages are removed from the individual collection compartments (348) in a defined order, in particular from the bottom up,
and/or
wherein the double pages (108) are removed from the collection compartments (348) by being slid out from the collection compartments (348), and/or
wherein the double pages (108) are removed from the collection compartments (348) by holding the double pages (108) by the removal means (356) and simultaneously moving the collection compartments (348) against the collection direction (350).

12. The method according to one of claims 10 to 11, wherein the method has the following steps:
- providing the separated double pages (108) by the feed means (302), wherein the double pages (108) are provided next to each other and in succession in a transport direction (318) from the feed means (302) to the deposit means (304), wherein the number of double pages (108) arranged next to each other corresponds to or is smaller than the number of deposit modules (336),
- defining the sorting order of the double pages (108), wherein each double page (108) is assigned to a compartment (338),
- sorting the double pages (108) into the assigned compartments (338) by the transfer means (306), wherein the deposit means (304) or the deposit modules (336) are each moved in such a way that the receiving openings (344) of the compartments (338) assigned to the double pages arranged at the front in the transport direction (318) are arranged in the same plane as the flat support surface (332) of the transfer means (306),
- outputting the double pages (108) from the compartments (338) through the output openings (346) onto the collection means (308), wherein the double pages (108) are output in a fixed order from the compartments (338) of a deposit module (336), wherein the double pages (108) output from a deposit module (336) in each case form a stack (360) of double pages, in which the double pages (108) are arranged one above the other in the defined order,
- collating the stack (360) of double pages in a defined order.

13. The method according to claim 12, wherein double pages (108) arranged next to each other in the transport direction (318) are displaced simultaneously into compartments (338) of the relevant deposit modules (336), wherein the compartments (338) in question are moved such that their receiving openings (344) are in line with the plane of the transfer means (306)
and/or
wherein the deposit modules (336) are movable, in particular pivotable, separately from one another, wherein the deposit modules (336) are moved, in particular pivoted, separately from one another to receive the double pages (108),
and/or
wherein holding devices are provided in the compartments (338), and the double pages (108), after having been sorted, are held in the relevant compartments (338) by the holding devices, wherein, as the double pages (108) are removed through the output openings (346), the holding devices are deactivated,
and/or
wherein the provisioning of the double pages (108) comprises the following steps:
- providing a paper sheet (314), and
- cutting the paper sheet (314) into individual double pages (108), wherein the paper sheet (314) is cut in particular in two cutting directions running perpendicularly to one another.

14. A method for producing a book-like identity, value or security document (100), wherein the identity, value or security document (100) has a cover (102) and a passport book block (104) comprising a data card (106), a plurality of double pages (108), an endsheet (110) and a spine tape (112), wherein the data card (106) has a flexible tab (120) connected to the data card (106) along an edge, wherein the data card (106) with the flexible tab (120), the double pages (108), the endsheet (110) and the spine tape (112) are sewn together by means of a stitching (114), and wherein an inner side (126) of the cover (102) is bonded flat to an outer side (124) of the endsheet (110), wherein the method has the following steps:
- providing the passport book block (104),
- providing the cover (102),
- providing an adhesive layer (612), in particular an adhesive tape, wherein the adhesive layer (612) is applied to a support film (610), wherein the adhesive layer (612) has an activation temperature, at which the adhesive layer (612) develops adhesive properties, as well as a curing temperature, at which the adhesive layer (612) crosslinks and cures, wherein the curing temperature is higher than the activation temperature,
- heating the adhesive layer (612), in particular to the activation temperature,
- applying the adhesive layer (612) to the inner side (126) of the cover (102), wherein the adhesive layer (612) adheres to the inner side (126) of the cover (102), and detaching the adhesive layer (612) from the support film (610),
- placing the cover (102) on the passport book block (104), wherein the outer side (124) of the endsheet (110) is applied to the inner side (126) of the cover (102),
- folding the passport book blank (128),
- then heating the adhesive layer (612) to the curing temperature,
- fixing the passport book blank (128) in the folded-together state until the adhesive layer (612) has cured and an integrally bonded and/or interlocking connection has been produced between the cover (102) and endsheet (110),
wherein the passport book block (104) is provided by the following steps:
- providing the data card (106) and attaching the flexible tab (120) to an edge of the data card (106), in particular by an ultrasonic welding process,
- providing and sorting the double pages (108) by a method according to one of claims 10 to 13,
- providing the endsheet (110),
- collating the data card (106), the double pages (108) and the endsheet (110),
- attaching the spine tape (112) to the outer side (124) of the endsheet (110),
- sewing the tab (120), the double pages (108), the endsheet (110) and the spine tape (112) along a seam (114) to form a passport book block (104).

15. The method according to claim 14, wherein the identity, value or security document (100), in particular the data card, has a chip with a secured memory region, wherein person- and/or document-specific data are stored in the secured memory region of the chip.

## Revendications

1. Dispositif d'assemblage (300) permettant de séparer et de trier les doubles pages (108) d'un document d'identité, de valeur ou de sécurité (100) sous forme de livret, dans lequel le document d'identité, de valeur ou de sécurité (100) présente une reliure (102), ainsi qu'un bloc-livret passeport (104) comprenant une carte de données (106), plusieurs doubles pages (108), une page de garde (110) et une bande d'onglets (112), dans lequel la carte de données (106) présente une languette (120) souple reliée avec la carte de données (106) le long d'un bord, dans lequel la carte de données (106) avec la languette (120) souple, les doubles pages (108), la page de garde (110) et la bande d'onglets (112) sont cousues ensemble avec une couture (114), et dans lequel la reliure (102) est collée avec sa face intérieure (126) à plat avec une face extérieure (124) de la page de garde (110),
où le dispositif d'assemblage (300) présente :
- un dispositif de dépose (304) permettant la préparation et la délivrance de doubles pages (108) individuelles,
- un dispositif de collecte (308) permettant la réception des doubles pages (108) provenant du dispositif de dépose (304), et
- un dispositif de prélèvement (356),
**caractérisé en ce que** le dispositif de collecte (308) présente plusieurs surfaces de dépose pour la collecte (348) pour respectivement plusieurs doubles pages (108) délivrées à partir du dispositif de dépose (304), où les surfaces de dépose pour la collecte (348) présentent un orifice de réception (352) et un orifice de délivrance (354),
**que** les surfaces de dépose pour la collecte (348) sont mobiles entre une position de départ et une position de collecte, où les surfaces de dépose pour la collecte (348) sont disposées dans une direction de collecte (350) les unes derrière les autres, notamment dans un plan, dans la position de départ, et sont disposées les unes sur les autres dans la position de collecte, et les orifices de délivrance (354) sont disposés dans un plan se tenant perpendiculairement par rapport à la direction de collecte (350), et que le dispositif de prélèvement (356) est conçu pour le prélèvement des doubles pages (108) à partir des surfaces de dépose pour la collecte (348) dans la position de collecte des surfaces de dépose pour la collecte (348).

2. Dispositif d'assemblage selon la revendication 1, dans lequel le dispositif de dépose (304) présente plusieurs orifices de délivrance (346) disposés les uns derrière les autres dans la direction de collecte (350), dans lequel un orifice de délivrance (346) est associé à chaque surface de dépose pour la collecte (348)
et/ou
dans lequel les surfaces de dépose pour la collecte (348) présentent respectivement une unité de délivrance permettant la transmission des doubles pages (108) au dispositif de prélèvement (356)
et/ou
dans lequel le dispositif de prélèvement (356) présente au moins une unité de prélèvement (358) permettant le prélèvement des doubles pages (108) à partir des surfaces de dépose pour la collecte (348), dans lequel une unité de prélèvement (358) est prévue pour chaque surface de dépose pour la collecte (348)
et/ou
dans lequel le dispositif de prélèvement (356) présente au moins une unité de prélèvement (358) permettant le prélèvement des doubles pages (108) à partir des surfaces de dépose pour la collecte (348), dans lequel une unité de prélèvement (358) est prévue pour chaque surface de dépose pour la collecte (348), et dans lequel l'unité de prélèvement (358) présente une pince et dans lequel les surfaces de dépose pour la collecte (348) présentent des évidements dans lesquels les pinces peuvent pénétrer.

3. Dispositif d'assemblage selon la revendication 2, dans lequel les surfaces de dépose pour la collecte (348) présentent un évidement parcourant la direction de collecte (350), s'étendant jusqu'à l'orifice de délivrance (354), dans lequel l'unité de prélèvement (358) présente au moins une tige qui pénètre dans les évidements et qui peut se déplacer dans la direction de collecte (350) par rapport aux surfaces de dépose pour la collecte (348).

4. Dispositif d'assemblage selon l'une des revendications précédentes, dans lequel un guide pour les surfaces de dépose pour la collecte (348), ainsi qu'un entraînement pour déplacer les surfaces de dépose pour la collecte (348) sont prévus le long du guide,
et/ou
dans lequel les surfaces de dépose pour la collecte (348) sont disposées inclinées par rapport à la direction de collecte (350) dans la position de collecte et/ou
dans lequel un rail de glissement est prévu pour chaque dispositif de collecte (308) sur lequel est logé un chariot mobile dans la direction de collecte (350),
dans lequel les surfaces de dépose pour la collecte (348) sont respectivement logées pivotables sur le chariot, dans lequel un rail de commande individuel s'étendant dans la direction de collecte (350) est prévu pour chaque surface de dépose pour la collecte (348), dans lequel un élément de commande est prévu sur chaque surface de dépose pour la collecte (348) qui agit conjointement avec le rail de commande associé à la surface de dépose pour la collecte (348) de telle manière que, lors du déplacement de la surface de dépose pour la collecte (348) de la position de départ vers la position de collecte, il y a un pivotement de la surface de dépose pour la collecte (348) autour du chariot.

5. Dispositif d'assemblage selon la revendication 4, dans lequel un rail de guidage est prévu pour chaque surface de dépose pour la collecte (348) dans lequel est logé un élément de guidage mobile entre une position de début et une position finale, dans lequel un ensemble de tiges de transmission est prévu qui relie l'élément de guidage avec le chariot de la surface de dépose pour la collecte (348) respective,
dans lequel les éléments de guidage individuels des surfaces de dépose pour la collecte (348) sont couplés les uns aux autres de telle manière qu'un déplacement simultané des éléments de guidage a lieu entre la position de début et la position finale,
dans lequel les rails de guidage sont conçus de telle manière que les surface de dépose pour la collecte (348) se trouvent dans la position de début des éléments de guidage dans la position de départ, et les surfaces de dépose pour la collecte (348) se trouvent dans la position de collecte dans la position finale des éléments de guidage, et les chariots sont immédiatement adjacents l'un par rapport à l'autre
et/ou
dans lequel la distance entre les rails de guidage et les rails de commande augmente respectivement dans la direction entre la position de début et la position finale.
et/ou
dans lequel les éléments de guidage sont couplés les uns aux autres par le biais d'ensembles de tiges
et/ou
dans lequel l'entraînement des surfaces de dépose pour la collecte (348) est disposé sur un des chariots.
et/ou
dans lequel les orifices de réception (352) sont prévus sur la face supérieure des surfaces de dépose pour la collecte (348) et les orifices de délivrance (354) sont prévus sur le bord avant des surfaces de dépose pour la collecte (348) dans la direction de collecte (350).

6. Dispositif d'assemblage selon l'une des revendications précédentes, le dispositif (300) présentant :
- un dispositif d'approvisionnement (302) permettant la fourniture des doubles pages (108) individuelles,
- un dispositif de transmission (306) permettant la transmission des doubles pages (108) individuelles vers le dispositif de dépose (304), et
- une commande (310),
dans lequel le dispositif de dépose (304) présente au moins deux composants de dépose (336) disposés l'un à côté de l'autre avec respectivement au moins deux surfaces de dépose (338) disposées l'une sur l'autre, où chaque surface de dépose (338) présente un orifice de réception (344) orienté vers le dispositif de transmission (306) et un deuxième orifice de délivrance (346) disposé à l'opposé, orienté vers le dispositif de collecte (308),
dans lequel le dispositif de transmission (306) présente une surface de réception (332) plane, dans lequel les doubles pages (108) peuvent être mises au point les unes derrière les autres et les unes à côté des autres sur la surface de réception (332) plane dans une direction de transport (318) orientée du dispositif d'approvisionnement (302) vers le dispositif de dépose (304), où le nombre de doubles pages (108) disposées les unes à côté des autres correspond au nombre de composants de dépose (336) ou leur est inférieur,
dans lequel le dispositif de dépose (304) ou les composants de dépose (336) sont mobiles de telle manière que les orifices de délivrance (346) des surfaces de dépose (338) individuelles sont respectivement disposés dans un plan avec les surfaces de réception (332) planes du dispositif de transmission (306) et peuvent être déplacés de telle manière que les deuxièmes orifices de délivrance (346) se situent à la hauteur du dispositif de collecte (308),
dans lequel la commande (310) est conçue pour l'association des doubles pages (108) individuelles aux surfaces de dépose (338) individuelles en fonction d'un ordre de tri fixé ou reçu, où la commande (310) met en oeuvre le dispositif de dépose (304) ou les composants de dépose (336) de telle manière que les surfaces de dépose (338) associées aux doubles pages (108) respectivement à l'avant dans la direction de transport (318) se trouvent dans un plan avec la surface de réception plane du dispositif de transmission (306).

7. Dispositif d'assemblage selon la revendication 6, dans lequel les composants de dépose (336) sont logés pivotables autour d'un axe de pivotement (342) et sont disposés les uns à côté des autres, notamment à proximité immédiate par rapport à l'axe de pivotement (342), où l'axe de pivotement (342) est prévu sur le côté du dispositif de dépose (304) orienté vers le dispositif de collecte (308)
et/ou
dans lequel les surfaces de dépose (338) présentent respectivement un dispositif de maintien pour les doubles pages (108)
et/ou
dans lequel les composants de dépose (336) sont mobiles séparés les uns des autres, notamment pivotables, ou
dans lequel les composants de dépose (336) sont couplés les uns aux autres, notamment reliés les uns aux autres,
et/ou
dans lequel le dispositif de transmission (306) présente des moyens de transport (334) permettant l'approvisionnement des doubles pages (108) individuelles vers les surfaces de dépose (338), où les moyens de transport (334) sont en particulier des pinces qui sont associées avec les composants de dépose (336) individuels
et/ou
dans lequel les composants de dépose (336) présentent respectivement un deuxième orifice de délivrance (346) commun pour les surfaces de dépose (338)
ou
dans lequel les composants de dépose (336) présentent respectivement des deuxièmes orifices de délivrance (346) séparés pour chaque surface de dépose (338).

8. Dispositif d'assemblage selon l'une des revendications 6 à 7, dans lequel des moyens permettant le prélèvement des doubles pages (108) hors des surfaces de dépose (338) sont prévus sur les deuxièmes orifices de réception (346)
et/ou
dans lequel le dispositif d'approvisionnement (302) présente un premier et un deuxième dispositif de découpe (324, 326), où le dispositif d'approvisionnement (302) est conçu pour la réception d'une feuille de papier (314) et les dispositifs de découpe (324, 326) pour découper la feuille de papier (314) en doubles pages (108) individuelles, où les directives de découpe des dispositifs de découpe (324, 326) s'étendent perpendiculairement les uns par rapport aux autres
et/ou
dans lequel le dispositif d'approvisionnement (302) présente un premier et un deuxième dispositif de découpe (324, 326), où le dispositif d'approvisionnement (302) est conçu pour la réception d'une feuille de papier (314) et les dispositifs de découpe (324, 326) sont conçus pour la découpe de la feuille de papier (314) en doubles pages (108) individuelles, où les dispositifs de découpe des dispositifs de découpe (324, 326) s'étendent perpendiculaires l'un par rapport à l'autre et
dans lequel les dispositifs de découpe (324, 326) présentent plusieurs couteaux (328), notamment des couteaux à roulettes (328), où les directions de découpe des couteaux d'un dispositif de découpe (324, 326) s'étendent respectivement parallèles les unes par rapport aux autres
et/ou
dans lequel un dispositif d'impression (322) est prévu pour une impression recto ou recto-verso de la feuille de papier (314).

9. Système (150) permettant la fabrication d'un document d'identité, de valeur ou de sécurité (100) en forme de livret, doté d'un dispositif d'assemblage (300) selon l'une des revendications précédentes,
le système (150) présentant ou outre :
- un dispositif de reconnaissance, où le système de reconnaissance est conçu
∘ pour la détection d'une caractéristique d'identification de la carte de données (106), et
∘ pour l'établissement d'une liste de pièces individuelle pour la carte de données (106) respective pour le document d'identité, de valeur ou de sécurité (100) en fonction de la caractéristique d'identification détectée,
- un dispositif (200) permettant la mise en place de la languette (120) sur un bord de la carte de données (106),
- un dispositif (400) pour la mise au point et la mise en place d'une bande d'onglets (112) sur une page de garde (110),
- un dispositif (500) pour la reliure des doubles pages (108, de la page de garde (110), de la bande d'onglets (112) ainsi que de la languette (120) pour former un bloc-livret passeport (104),
- un dispositif de mise au point (600) pour une reliure (102),
- un dispositif de collage et de pliage (700) pour relier la page de garde (110) avec la reliure (102) et pour le pliage de l'ébauche du livret passeport (128),
- un dispositif traitement final (800) pour l'ébauche du livret passeport (128), où le dispositif de traitement final (800) façonne les arêtes extérieures de l'ébauche du livret passeport (128), et
- un dispositif de personnalisation (850) pour une puce dotée d'une zone de mémoire sécurisée, prévue dans le document d'identité, de valeur ou de sécurité (100), notamment dans la carte de données (106),
dans lequel la carte de données (106) présente une caractéristique d'identification qui définit le type du document d'identité, de valeur ou de sécurité (100) en forme de livret, où la carte de données (106), le bloc-livret passeport (104), une ébauche du livret passeport et/ou le document d'identité, de valeur ou de sécurité (100) sont transportés individuellement entre les dispositifs, où une association de la carte de données (106), du bloc-livret passeport (104), de l'ébauche du livret passeport (128) et/ou du document d'identité, de valeur ou de sécurité (100) est respectivement mise en place au niveau des dispositifs par rapport à la liste de pièces individuelle établie par le dispositif de reconnaissance.

10. Procédé de séparation et de tri de doubles pages, notamment de doubles pages (108) destinées à un document d'identité, de valeur ou de sécurité (100) en forme de livret, dans lequel le document d'identité, de valeur ou de sécurité (100) présente une reliure (102), ainsi qu'un bloc-livret passeport (104) comprenant une carte de données (106), plusieurs pages doubles (108), une page de garde (110) et une bande d'onglets (112), où la carte de données (106) présente une languette (120) souple reliée avec la carte de données (106) le long d'un bord, où la carte de données (106) avec la languette (120) souple, les doubles pages (108), la page de garde (110) et la bande d'onglets (112) sont cousues ensemble avec une couture (114), et dans lequel la reliure (102), avec une page intérieure (126), est collée à plat avec une page extérieure (124) de la page de garde (110), le procédé employant un dispositif d'assemblage (300) selon l'une des revendications 1 à 8 ou un système (150) selon la revendication 9, le procédé présentant les étapes suivantes :
- la fourniture des doubles pages (108) individuelles par le dispositif de dépose (304),
- le tri des doubles pages (108) du dispositif de dépose (304) dans des surfaces de dépose pour la collecte (348), où les surfaces de dépose pour la collecte (348) se situent dans la position de départ,
- le déplacement des surfaces de dépose pour la collecte (348) vers la position de collecte, où les doubles pages (108) reposent les unes sur les autres en coïncidant dans la position de collecte,
- le prélèvement des doubles pages (108) hors des surfaces de dépose pour la collecte (348) par le dispositif de prélèvement (356).

11. Procédé selon la revendication 10, dans lequel le prélèvement hors des surfaces de dépose pour la collecte (348) a lieu simultanément
ou
dans lequel le prélèvement hors des surfaces de dépose pour la collecte (348) a lieu unitairement,
dans lequel le prélèvement hors des surfaces de dépose pour la collecte (348) individuelles a lieu dans un ordre fixé, notamment du bas vers le haut.
et/ou
dans lequel le prélèvement hors des surfaces de dépose pour la collecte (348) a lieu par un déplacement des doubles pages (108) vers l'extérieur hors des surfaces de dépose pour la collecte (348).
et/ou
dans lequel le prélèvement des doubles pages (108) hors des surfaces de dépose pour la collecte (348) a lieu par le maintien des doubles pages (108) par le dispositif de prélèvement (356) et le déplacement simultané des surfaces de dépose pour la collecte (348) à l'encontre de la direction de collecte (350).

12. Procédé selon l'une des revendications 10 à 11, le procédé présentant les étapes suivantes :
- la fourniture des doubles pages (108) individuelles par le dispositif d'approvisionnement (302), les doubles pages (108) étant mises en place les unes à côté des autres et les unes derrière les autres dans une direction de transport (318) à partir du dispositif d'approvisionnement (302) vers le dispositif de dépose (304), et préparées, le nombre de doubles pages (108) se situant les unes à côté des autres correspondant au nombre des composants de dépose (336) ou étant inférieur à ceux-ci,
- la définition de l'ordre de tri des doubles pages (108), où chaque double page (108) est associée à une surface de dépose (338),
- le tri des doubles pages (108) dans les surfaces de dépose (338) associées par le dispositif de transmission (306), où le dispositif de dépose (304) ou les composants de dépose (336) sont déplacés respectivement de telle manière que les orifices de réception (344) des surfaces de dépose (338) associées aux doubles pages de devant respectivement dans la direction de transport (318) se trouvent respectivement dans un plan avec une surface de dépose (332) plane du dispositif de transmission (306),
- la libération des doubles pages (108) à partir des surfaces de dépose (338) par les orifices de libération (346) vers le dispositif de collecte (308), où les doubles pages (108) sont libérées dans un ordre défini à partir des surfaces de dépose (338) d'un composant de dépose (336), où les doubles pages (108) délivrées à partir d'un composant de dépose (336) forment respectivement une pile (360) de doubles pages, dans laquelle les doubles pages (108) reposent les unes sur les autres dans l'ordre défini,
- l'assemblage de la pile (360) de doubles pages dans un ordre défini.

13. Procédé selon la revendication 12, dans lequel des doubles pages (108) se situant les unes à côté des autres dans la direction de transport (318) sont déplacées simultanément dans des surfaces de dépose (338) des composants de dépose (336) respectifs, où les surfaces de dépose (338) respectives sont déplacées de manière à ce que leurs orifices de réception (344) se situent à hauteur du plan du dispositif de transmission (306),
et/ou
dans lequel les composants de dépose (336) sont logés en pouvant se déplacer séparés les uns des autres, en étant en particulier pivotables, où les composants de dépose (336) sont déplacés séparés les uns des autres, en particulier, pivotés, pour la réception des doubles pages (108),
et/ou
dans lequel des dispositifs de maintien sont prévus dans les surfaces de dépose (338), et les doubles pages (108) sont maintenues dans la surface de dépose (338) respective par les dispositifs de maintien après le tri, où, lors du prélèvement des doubles pages (108) par les orifices de libération (346), il y a une désactivation des dispositifs de maintien.
et/ou
dans lequel la mise au point des doubles pages (108) comprend les étapes suivantes :
- la fourniture d'une feuille de papier (314), et
- la découpe de la feuille de papier (314) en doubles pages (108) individuelles, où la feuille de papier (314) est en particulier coupée dans deux directions de découpe s'étendant perpendiculaires l'une à l'autre.

14. Procédé de production d'un document d'identité, de valeur ou de sécurité (100) en forme de livret, dans lequel le document d'identité, de valeur ou de sécurité (100) présente une reliure (102), ainsi qu'un bloc-livret passeport (104) comprenant une carte de données (106), plusieurs pages doubles (108), une page de garde (110) et une bande d'onglets (112), dans lequel la carte de données (106) présente une languette (120) souple reliée avec la carte de données (106) le long d'un bord, dans lequel la carte de données (106) avec la languette (120) souple, les doubles pages (108), la page de garde (110) et la bande d'onglets (112) sont cousues ensemble avec une couture (114), et dans lequel la reliure (102), avec une page intérieure (126), est collée à plat avec une page extérieure (124) de la page de garde (110), le procédé présentant les étapes suivantes :
- la mise au point du bloc-livret passeport (104),
- la mise au point de la reliure (102),
- la mise en place d'une couche d'adhésif (612), notamment d'une bande adhésive, la couche d'adhésif (612) étant rapportée sur un film support (610), où la couche d'adhésif (612) présente une température d'activation à laquelle la couche d'adhésif (612) développe des propriétés adhésives, ainsi qu'une température de durcissement à laquelle la couche d'adhésif (612) réticule et durcit, où la température de durcissement est supérieure à la température d'activation,
- le chauffage de la couche d'adhésif (612), en particulier, jusqu'à la température d'activation,
- l'application de la couche d'adhésif (612) sur le côté intérieur (126) de la reliure (102), où la couche d'adhésif (612) adhère sur le côté intérieur (126) de la reliure (102), et le retrait de la couche d'adhésif (612) du film support (610),
- le dépôt de la reliure (102) sur le bloc-livret passeport (128), où le côté extérieur (124) de la page de garde (110) est rapporté sur le côté intérieur (126) de la reliure (102),
- le pliage de l'ébauche de livret de passeport (128),
- le chauffage ultérieur de la couche d'adhésif (612) jusqu'à la température de durcissement,
- la fixation de l'ébauche du livret passeport (128) à l'état replié jusqu'à ce que la couche d'adhésif (612) soit durcie et qu'une liaison par complémentarité des formes et/ou des matières entre la reliure (102) et la page de garde (110) soit réalisée,
dans lequel la mise au point du bloc-livret passeport (104) se déroule avec les étapes suivantes :
- la mise au point de la carte de données (106) et l'application de la languette (120) souple sur un bord de la carte de données (106), en particulier à l'aide d'un procédé de soudage par ultrasons,
- la mise au point et le tri des doubles pages (108) avec un procédé selon les revendications 10 à 13,
- la mise au point de la page de garde (110),
- l'assemblage de la carte de données (106), des doubles pages (108) et de la page de garde (110),
- l'application de la bande d'onglets (112) sur le côté extérieur (124) de la page de garde (110),
- la couture de la languette (120), des doubles pages (108), de la page de garde (110) et de la bande d'onglets (112) le long d'une couture (114) pour former un bloc-livret passeport (104).

15. Procédé selon la revendication 14, dans lequel le document d'identité, de valeur ou de sécurité (100), notamment la carte de données, présente une puce avec une zone de mémoire sécurisée, où des données spécifiques à des personnes et/ou à des documents sont stockées dans la zone de mémoire sécurisée de la puce.
